# EUROPÄISCHE PATENTSCHRIFT

(11) **EP 3 762 653 B1**
(45) Veröffentlichungstag und Bekanntmachung des Hinweises auf die Patenterteilung: **09.11.2022**
(21) Anmeldenummer: 18826678.7
(22) Anmeldetag: 20.12.2018
(51) Int. Cl.: F24C 7/08, F21V 5/10, F21V 5/00, A47L 11/40, A47L 11/32, F21V 11/16, F21Y 103/10, F21Y 115/10, F25D 29/00, G09F 23/00, A47L 11/34, D06F 34/32

(54) **HAUSHALTSGERÄT MIT EINER ANZEIGEEINRICHTUNG MIT INTENSITÄTSVARIABLEN LICHTBILD, SOWIE VERFAHREN**
DOMESTIC APPLIANCE COMPRISING A DISPLAY DEVICE WITH A VARIABLE-INTENSITY LIGHT IMAGE, AND METHOD
APPAREIL ÉLECTROMÉNAGER COMPRENANT UN SYSTÈME D'AFFICHAGE AVEC UNE IMAGE LUMINEUSE À INTENSITÉ VARIABLE, ET PROCÉDÉ ASSOCIÉ

(30) Priorität: 09.03.2018 DE 102018203598
(43) Veröffentlichungstag der Anmeldung: 13.01.2021
(73) Patentinhaber: BSH Hausgeräte GmbH, 81739 München (DE)
(72) Erfinder: HUBER, Benedikt, 83349 Palling (DE); HUBER, Ernst, 83301 Traunreut (DE); KALTENHAUSER, Alexander, 83342 Peterskirchen (DE); SCHILCHER, Stephan, 83339 Chieming (DE); SORG, Matthias, 83379 Wonneberg (DE)
(86) Internationale Anmeldenummer: PCT/EP2018/086284
(87) Internationale Veröffentlichungsnummer: WO 2019/170273

(56) Entgegenhaltungen:
- EP-A1- 2 600 067
- WO-A1-2011/025724
- WO-A1-2017/126369
- WO-A1-2018/206240
- DE-A1-102010 031 192
- DE-A1-102015 208 195
- JP-A- 2012 124 409
- US-A1- 2017 343 187

## Beschreibung

Die vorliegende Erfindung betrifft ein Haushaltsgerät mit einer Anzeigeeinrichtung. Des Weiteren betrifft die Erfindung ein Verfahren zum Betreiben einer Anzeigeeinrichtung eines Haushaltsgeräts.

In einem herkömmlichen Haushaltsgerät werden oftmals Anzeigeeinrichtungen verwendet, um einen Betriebswert des Haushaltsgeräts für einen Nutzer des Haushaltsgeräts anzuzeigen. Derartige Anzeigeeinrichtungen können Balkenanzeigen umfassen, welche ausgebildet sind, einen Fortschrittsverlauf des Haushaltsgeräts, wie z.B. den Fortschritt eines Betriebsprogramms des Haushaltsgeräts, anzuzeigen. Um dem Nutzer des Haushaltsgeräts eine wirksame Anzeige eines Fortschrittsverlaufs des Haushaltsgeräts zu ermöglichen, müssen die Abgrenzungen des fortschreitenden Balkens für den Nutzer auf der Anzeigeeinrichtung visuell eindeutig zu erkennen sein. In herkömmlich verwendeten Balkenanzeigen werden hierfür oftmals teure und aufwendig zu verbauende Lichtleiter verwendet.

Aus der WO 2018/206240 A1 ist eine Beleuchtungsvorrichtung für ein Haushaltsgerät sowie ein Haushaltsgerät bekannt. Des Weiteren ist aus der WO 2011/025724 A1 ein Beleuchtungssystem bekannt. Einzelne Leuchtbereiche, in denen Lichtquellen angeordnet sind, sind durch schräg gestellte Wände begrenzt. Des Weiteren ist aus der WO 2017/126369 A1 eine Beleuchtungsvorrichtung bekannt.

Darüber hinaus ist aus der EP 2 600 067 A1 ein Verfahren zum Betreiben eines Kochfelds bekannt. Das Kochfeld weist eine optische Anzeigeeinrichtung auf.

In der DE 10 2015 208 195 A1 ist ein Kochfeld mit einer Halbleiterlichtquelle und einem außerhalb eines Gehäuses vorhandenen Lichtstreukörper offenbart.

Es ist die der Erfindung zugrundeliegende Aufgabe, ein Haushaltsgerät mit einer vorteilhaften Anzeigeeinrichtung anzugeben.

Diese Aufgabe wird durch den Gegenstand mit den Merkmalen nach dem unabhängigen Anspruch gelöst. Vorteilhafte Ausführungsformen sind Gegenstand der abhängigen Ansprüche, der Beschreibung und der Zeichnungen.

Gemäß einem Aspekt wird die erfindungsgemäße Aufgabe durch ein Haushaltsgerät mit einer Gerätewandung, und einer Anzeigeeinrichtung zum Anzeigen eines Betriebswertes des Haushaltsgeräts gelöst, wobei die Anzeigeeinrichtung an der Gerätewandung angeordnet ist, wobei an einer Anzeigenvorderseite der Anzeigeeinrichtung eine einem Außenbereich des Haushaltsgeräts zugewandte Leuchtfläche angeordnet ist, wobei die Anzeigeeinrichtung eine Mehrzahl von nebeneinander angeordneten und durch Trennwände voneinander abgegrenzten Leuchtbereichen aufweist, wobei an einer Rückseite der Anzeigeeinrichtung in jedem Leuchtbereich jeweils ein einziges Leuchtelement angeordnet und ausgebildet ist, Licht in Richtung der Leuchtfläche abzustrahlen, wobei sich die Trennwände abschnittsweise von der Rückseite der Anzeigeeinrichtung in Richtung der Leuchtfläche erstrecken, wobei jeweils benachbarte Trennwände einen Lichtkegel des abgestrahlten Lichts begrenzen, wobei die Trennwände jeweils ein Trennwandende aufweisen, welches von der Leuchtfläche beabstandet ist, wobei zwischen dem jeweiligen Trennwandende und der Leuchtfläche jeweils ein Überlappungsbereich angeordnet ist, und wobei in dem jeweiligen Überlappungsbereich jeweils benachbarte Lichtkegel überlappen, um eine gleichmäßige Beleuchtung der Leuchtfläche sicherzustellen.

Durch die Lichtkegel ist insbesondere ein Lichtbild erzeugt, welches einen ersten Flächenbereich an der Leuchtfläche mit einer ersten Lichtintensität größer Null aufweist, und zumindest einen zweiten Flächenbereich an der Leuchtfläche aufweist, welcher eine zur ersten Lichtintensität unterschiedliche zweite Lichtintensität größer Null aufweist. Ein optischer Übergangsbereich ist zwischen dem ersten Flächenbereich und dem zweiten Flächenbereich ausgebildet, in dem die Lichtintensität zwischen der ersten Lichtintensität und der zweiten Lichtintensität liegt, so dass das Lichtbild mit einer insbesondere homogenen Lichtintensitätsveränderung zwischen der ersten und der zweiten Lichtintensität angezeigt ist, wobei in dem ersten Flächenbereich zumindest drei Lichtkegel überlappen. In dem Übergangsbereich ist die Anzahl der überlappenden Lichtkegel kleiner der Anzahl der überlappenden Lichtkegel in dem ersten Flächenbereich und größer der Anzahl der überlappenden Lichtkegel in dem zweiten Flächenbereich. Zusätzlich oder anstatt dazu ist die Helligkeit, mit welcher Licht von dem zumindest einen Leuchtelement ausgesendet ist, welches einen Lichtkegel des zweiten Flächenbereichs bildet, unterschiedlich, als die Helligkeit, mit welcher Licht von zumindest einem Leuchtelement ausgesendet ist, welches einen Lichtkegel des ersten Flächenbereichs bildet.

Insbesondere ist ein Übergangsbereich zwischen dem ersten Flächenbereich und dem zweiten Flächenbereich ausgebildet, in dem die Lichtintensität, insbesondere kontinuierlich, von der ersten Lichtintensität auf die zweite Lichtintensität verändert ist, so dass das Lichtbild mit einer, insbesondere gleichmäßigen, Lichtintensitätsveränderung zwischen der ersten und der zweiten Lichtintensität angezeigt ist. Auch dadurch ist ein optischer Ausschweifeffekt im Lichtbild ausgebildet. Auch definierte Bereiche mit gewünschten unterschiedlichen Lichtintensitäten können somit ohne optisch abrupt wahrgenommenen Übergang erzeugt werden. Bezüglich der Wahrnehmbarkeit durch das menschliche Auge ist somit ein weicher und kein abrupter Intensitätsübergang ermöglicht. Insbesondere überlappen in dem ersten Flächenbereich zumindest drei Lichtkegel. In dem Übergangsbereich ist die Anzahl der überlappenden Lichtkegel kleiner der Anzahl der überlappenden Lichtkegel in dem ersten Flächenbereich und größer der Anzahl der überlappenden Lichtkegel in dem zweiten Flächenbereich. Insbesondere wird die Anzahl der überlappenden Lichtkegel in dem Übergangsbereich beginnend von dem Teilbereich des Übergangsbereichs, der an den zweiten Flächenbereich anschließt hin zu demjenigen Teilbereich, der an den zweiten Flächenbereich anschließt, insbesondere auch sukzessive, reduziert. Dies bedeutet beispielsweise, dass dann, wenn im zweiten Flächenbereich drei Lichtkegel überlappen, und in dem zweiten Flächenbereich nur ein Lichtkegel vorhanden ist, im gesamten Übergangsbereich und somit in allen seinen Teilbereichen zwei Lichtkegel überlappen. Sind im zweiten Lichtkegel beispielsweise mehr als drei Lichtkegel überlappend, beispielswiese vier Lichtkegel überlappend, und im zweiten Flächenbereich zwei Lichtkegel überlappend, können im Übergangsbereich vorzugsweise drei Lichtkegel überlappend sein, insbesondere in allen Teilbereichen des Übergangsbereichs. Sind jedoch bei diesem Beispiel im zweiten Flächenbereich keine überlappenden Lichtkegel vorhanden und somit nur ein Lichtkegel vorhanden, so ist insbesondere vorgesehen, dass im Übergangsbereich die Anzahl der überlappenden Lichtkegel nicht in allen Teilbereichen drei ist, sondern dass vorzugsweise in dem Teilbereich, der an den ersten Flächenbereich anschließt, drei Lichtkegel überlappen und in dem Teilbereich, der an den zweiten Flächenbereich anschließt, zwei Lichtkegel überlappen. Abhängig davon, wie groß die Differenz der Anzahl zwischen Lichtkegeln zwischen dem ersten Flächenbereich und dem zweiten Flächenbereich ist, kann die Anzahl der Lichtkegeln, die überlappen, in den Teilbereichen des Übergangsbereichs selbst auch verändert werden. Sind also n Lichtkegel im ersten Flächenbereich überlappend, so ist in dem Teilbereich, der an den ersten Flächenbereich anschließt, insbesondere n-1 Lichtkegel überlappend. Sind im zweiten Flächenbereich m, mit m größer oder gleich 0 und m kleiner oder gleich n-2, Lichtkegel überlappend, so sind im Übergangsbereich k, mit k größer oder gleich m+1 und kleiner oder gleich n-1, Lichtkegel überlappend.

Insbesondere ist das Lichtbild ein Lichtbalken beziehungsweise eine Lichtlinie, und zumindest ein zweiter Flächenbereich ist ein Endbereich des Lichtbalkens. Insbesondere kann der Lichtbalken geradlinig ausgebildet sein oder zumindest bereichsweise gekrümmt sein. Beispielsweise kann er eine C-Form oder eine S-Form oder ein Kreis oder eine Freiform aufweisen.

Vorzugsweise sind die Trennwände derart angeordnet, dass die Anzahl von überlappenden Lichtkegeln in dem ersten Flächenbereich größer ist, als in dem zweiten Flächenbereich. Dadurch lässt sich eine sehr ortsgenaue Lichtintensitätsveränderung erreichen.

Erfindungsgemäß überlappen in dem ersten Flächenbereich zumindest drei Lichtkegel zumindest bereichsweise.

Erfindungsgemäß weist das Haushaltsgerät eine Steuereinheit beziehungsweise eine Steuerung auf, mit welcher die Helligkeit eines Leuchtelements dimmbar ist, insbesondere zwischen 0% und 100% dimmbar ist. Dadurch wird die Möglichkeit geschaffen, die Lichtintensitätsveränderung alternativ oder zusätzlich zu der definierten Überlappung von Lichtkegeln präzise zu erreichen. Insbesondere wenn eine dynamische Änderung erfolgen soll, so dass auch die Änderung der Lichtintensität in einem Flächenbereich selbst erfolgen soll, kann dies vorteilhaft sein.

Insbesondere ist das Lichtbild als statisches Lichtbild mit den unterschiedlichen Lichtintensitäten in den Flächenbereichen und dem Übergangsbereich angezeigt. Dies bedeutet, dass insbesondere die gesamte Größe des Lichtbilds angezeigt wird und Flächenbereiche unterschiedliche Lichtintensitäten aufweisen. Diese werden auch dann dauerhaft aufrechterhalten.

Es kann auch vorgesehen sein, dass beim optisch dynamischen Aufbau des Lichtbilds bis zu seiner endgültigen Größe ein wandernder Endbereich erzeugt ist, der den zweiten Flächenbereich bildet. Damit wird die Größe des Lichtbilds dynamisch verändert und bei dem Ändern der Größe wird zumindest ein spezifischer Flächenbereich in der Lichtintensität verändert.

Insbesondere ist die erste Lichtintensität größer als die zweite Lichtintensität. Damit ist ein Endbereich des Lichtbilds mit geringere Lichtintensität anzeigbar, wodurch ein optisches heller werden zu dem anderweitigen Flächenbereich erzeugt ist und/oder ein dynamisches heller werden des Endbereichs selbst erzeugbar ist.

Allgemein können durch die Erfindung vielfältige optische Anzeigen, insbesondere bezüglich verschiedener Betriebsbedingungen, mit unterschiedlich helleren und dunkleren Flächenbereichen und homogen ineinander übergehenden Helligkeiten erzeugt werden und/oder durch die verschiedenen Lichtintensitäten individuelle Betriebsbedingungen angezeigt werden.

Die an der Rückseite der Anzeigeeinrichtung angeordneten Leuchtelemente strahlen das Licht insbesondere ungerichtet in Richtung der an der Anzeigenvorderseite der Anzeigeeinrichtung angeordneten Leuchtfläche ab. Durch die Trennwände zwischen den nebeneinander angeordneten Leuchtbereichen wird die Ausbreitungsrichtung des durch die jeweiligen Leuchtelemente abgestrahlten Lichts begrenzt. Somit begrenzen die Trennwände, insbesondere der Verlauf und die Form der Trennwände, einen Lichtkegel des abgestrahlten Lichts. Der begrenzte Lichtkegel trifft auf die Leuchtfläche und beleuchtet entsprechend einen begrenzten und dadurch definierten Bereich der Leuchtfläche.

Das Überlappen der benachbarten Lichtkegel wird dadurch erreicht, dass sich die zwischen den nebeneinander angeordneten Leuchtbereichen vorhandenen Trennwände nicht vollständig, sondern nur abschnittsweise, von der Rückseite zu der Leuchtfläche der Anzeigeeinrichtung erstrecken. Dadurch sind die Trennwandenden der jeweiligen Trennwände von der Leuchtfläche beabstandet, so dass zwischen den Trennwandenden und der Leuchtfläche der jeweilige Überlappungsbereich gebildet wird.

In dem Überlappungsbereich mischt sich das Licht der benachbarten Lichtkegel und beleuchtet anschließend die Leuchtfläche. Durch eine Vielzahl von Modifikationen ist es möglich die Form und die Größe des Überlappungsbereichs einzustellen. Entsprechende Modifikationen umfassen insbesondere Änderungen des Verlaufs, der Form und/oder der geometrischen Ausmaße der Trennwände.

Das Licht des durch die Leuchtelemente abgestrahlten Lichts kann verschiedene Lichteigenschaften aufweisen, insbesondere verschiedene Farben.

Durch die Ausgestaltung der Anzeigeeinrichtung gemäß der vorliegenden Offenbarung ist es möglich auf Lichtleiter zu verzichten. Somit können die Kosten von Lichtleitern eingespart und eine durch die Verwendung von Lichtleitern bedingte komplexe Fertigung und Montage der Anzeigeeinrichtung vereinfacht werden. Zusätzlich werden weniger Bauteile für die Anzeigeeinrichtung benötigt. Zudem ergibt sich durch einen Verzicht auf Lichtleiter die Möglichkeit die Anzeigeeinrichtung gemäß der vorliegenden Offenbarung besonders vorteilhaft an verschiedene Geometrien des Haushaltsgeräts anzupassen.

Unter einem Haushaltsgerät wird ein Gerät verstanden, das zur Haushaltsführung eingesetzt wird. Das kann ein Haushaltsgroßgerät sein, wie beispielsweise eine Waschmaschine, ein Wäschetrockner, eine Geschirrspülmaschine, ein Herd, ein Backofen. Das kann aber auch ein Haushaltskleingerät sein, wie beispielsweise ein Warmwasserbereiter, ein Kaffeevollautomat, eine Küchenmaschine oder ein Teppichreinigungsgerät.

In einer vorteilhaften Ausführungsform des Haushaltsgeräts weist der jeweilige Lichtkegel eine Kegelspitze auf, welcher an dem Leuchtelement angeordnet ist, und weist der jeweilige Lichtkegel eine Kegelgrundfläche auf, welche an der Leuchtfläche angeordnet ist, wobei sich in dem jeweiligen Überlappungsbereich die Kegelgrundflächen jeweils benachbarter Lichtkegel überlappen, wobei sich in dem jeweiligen Überlappungsbereich die Kegelgrundflächen jeweils benachbarter Lichtkegel überlappen, insbesondere um die Hälfte überlappen.

Dadurch wird der technische Vorteil erreicht, dass die sich in dem jeweiligen Überlappungsbereich überlappenden Lichtkegel eine wirksame Ausleuchtung der Leuchtfläche sicherstellen. An der Kegelspitze des Lichtkegels tritt Licht aus dem Leuchtelement aus, wobei sich das Licht von der Kegelspitze aus innerhalb des Lichtkegels ausbreitet und an der Kegelgrundfläche des Lichtkegels auf die Leuchtfläche trifft. In dem jeweiligen Überlappungsbereich überlappen jeweils benachbarte Lichtkegel und auch die entsprechenden Kegelgrundflächen der entsprechenden Lichtkegel, so dass auf der Leuchtfläche eine gleichmäßige Lichtverteilung sichergestellt wird. Insbesondere überlappen sich in dem jeweiligen Überlappungsbereich die Kegelgrundflächen jeweils benachbarter Lichtkegel, insbesondere um die Hälfte.

Wenn also ein zentraler Lichtkegel betrachtet wird, bedeutet die Überlappung, insbesondere um die Hälfte, dass ein an einer ersten Seite neben dem zentralen Lichtkegel angeordneter erster Lichtkegel mit dem zentralen Lichtkegel derart überlappt, dass die dem ersten Lichtkegel zugewandte Hälfte der beleuchteten Fläche des zentralen Lichtkegels auch durch den ersten Lichtkegel beleuchtet wird. Zudem bedeutet die Überlappung um die Hälfte, dass ein an einer der ersten Seite gegenüberliegenden zweiten Seite neben dem zentralen Lichtkegel angeordneter zweiten Lichtkegel mit dem zentralen Lichtkegel derart überlappt, dass die dem zweiten Lichtkegel zugewandte Hälfte der beleuchteten Fläche des zentralen Lichtkegels auch durch den zweiten Lichtkegel beleuchtet wird. Insbesondere berühren sich dann der erste und zweite Lichtkegel im Bereich des zentralen Lichtkegels.

Durch die Überlappung, insbesondere um die Hälfte, wird nicht nur eine besonders gleichmäßige Lichtverteilung an der Leuchtfläche sichergestellt, sondern auch besonders scharf definierte Grenzen zwischen den jeweils übernächsten Lichtkegeln erreicht, falls ein zentraler Lichtkegel zwischen einem benachbarten ersten und zweiten Lichtkegel ausgeschaltet werden sollte.

In einer vorteilhaften Ausführungsform des Haushaltsgeräts ist das jeweilige Trennwandende durch einen ersten Trennwandendabstand von der Leuchtfläche beabstandet, wobei ein durch die Trennwände begrenzter Öffnungswinkel des jeweiligen Lichtkegels in Abhängigkeit des jeweiligen ersten Trennwandendabstandes bestimmt ist.

Dadurch wird der technische Vorteil erreicht, dass durch eine Veränderung des ersten Trennwandendabstandes zwischen dem jeweiligen Trennwandende der jeweiligen Trennwand und der Leuchtfläche die Form, bzw. der Verlauf, des Lichtkegels vorteilhaft eingestellt werden kann, um eine vorteilhafte Beleuchtung der Leuchtfläche sicherzustellen. Der durch die Trennwände begrenzte Lichtkegel weist einen

Öffnungswinkel auf, welcher in Abhängigkeit des jeweiligen ersten Trennwandendabstandes bestimmt ist. Wird beispielsweise der Trennwandendabstand zwischen dem Trennwandende und der Leuchtfläche vergrößert, vergrößert sich als direktes Resultat auch der Öffnungswinkel des entsprechenden durch die Trennwand begrenzten Lichtkegels, so dass der Lichtkegel einen entsprechend größeren Bereich der Leuchtfläche ausleuchten kann.

In einer vorteilhaften Ausführungsform des Haushaltsgeräts weist die jeweilige sich von der Rückseite der Anzeigeeinrichtung in Richtung der Leuchtfläche erstreckende Trennwand eine Trennwandlänge auf, wobei ein durch die Trennwände begrenzter Öffnungswinkel des jeweiligen Lichtkegels in Abhängigkeit der jeweiligen Trennwandlänge bestimmt ist.

In einer vorteilhaften Ausführungsform des Haushaltsgeräts sind jeweils benachbarte Trennwände durch einen seitlichen Trennwandabstand voneinander beabstandet angeordnet, wobei ein durch die Trennwände begrenzter Öffnungswinkel des jeweiligen Lichtkegels in Abhängigkeit des jeweiligen seitlichen Trennwandabstandes bestimmt ist.

Dadurch wird der technische Vorteil erreicht, dass durch eine Veränderung des seitlichen Trennwandabstandes zwischen benachbarten Trennwänden die Form, bzw. der Verlauf, des Lichtkegels vorteilhaft eingestellt werden kann, um eine vorteilhafte Beleuchtung der Leuchtfläche sicherzustellen. Der durch die Trennwände begrenzte Lichtkegel weist einen Öffnungswinkel auf, welcher in Abhängigkeit des jeweiligen seitlichen Trennwandabstandes bestimmt ist. Wird beispielsweise der seitliche Trennwandabstand zwischen den benachbarten Trennwänden vergrößert, vergrößert sich als direktes Resultat auch der Öffnungswinkel des entsprechenden durch die benachbarten Trennwände begrenzten Lichtkegels, so dass der Lichtkegel einen entsprechend größeren Bereich der Leuchtfläche ausleuchten kann.

In einer vorteilhaften Ausführungsform des Haushaltsgeräts sind die jeweiligen Leuchtelemente von der Leuchtfläche durch einen Leuchtelementabstand beabstandet angeordnet, wobei ein durch die Trennwände begrenzter Öffnungswinkel des jeweiligen Lichtkegels in Abhängigkeit des jeweiligen Leuchtelementabstandes bestimmt ist.

Dadurch wird der technische Vorteil erreicht, dass durch eine Veränderung des Leuchtelementabstands zwischen dem jeweiligen Leuchtelement und der Leuchtfläche die Form, bzw. der Verlauf, des Lichtkegels vorteilhaft eingestellt werden kann, um eine vorteilhafte Beleuchtung der Leuchtfläche sicherzustellen. Der durch die Trennwände begrenzte jeweilige Lichtkegel weist einen Öffnungswinkel auf, welcher in Abhängigkeit des jeweiligen Leuchtelementabstandes bestimmt ist. Wird beispielsweise der Leuchtelementabstand zwischen dem jeweiligen Leuchtelement und der Leuchtfläche verringert, vergrößert sich als direktes Resultat auch der Öffnungswinkel des entsprechenden Lichtkegels, so dass der Lichtkegel einen entsprechend größeren Bereich der Leuchtfläche ausleuchten kann.

In einer vorteilhaften Ausführungsform des Haushaltsgeräts sind die jeweiligen Leuchtelemente ausgebildet, Licht mit einem Abstrahlwinkel in Richtung der Leuchtfläche abzustrahlen, wobei der durch die Trennwände begrenzte Öffnungswinkel des Lichtkegels geringer als der Abstrahlwinkel ist.

Dadurch wird der technische Vorteil erreicht, dass durch die Trennwände eine wirksame Begrenzung des Lichtkegels sichergestellt wird. Die jeweiligen Leuchtelemente sind insbesondere ausgebildet, Licht ungerichtet von der Rückseite der Anzeigeeinrichtung in Richtung der Leuchtfläche abzustrahlen, so dass das abgestrahlte Licht mit einem relativ großen Abstrahlwinkel in Richtung der Leuchtfläche abgestrahlt wird. Die benachbarten nebeneinander angeordneten Trennwände begrenzen jedoch die Ausbreitungsrichtung des abgestrahlten Lichts derart, dass jeweils ein Lichtkegel gebildet wird, welcher auf die Leuchtfläche trifft. Um eine wirksame Begrenzung des Lichtkegels sicherzustellen, weist der Lichtkegel einen Öffnungswinkel auf, welcher geringer als der Abstrahlwinkel des jeweiligen Leuchtelements ist.

In einer vorteilhaften Ausführungsform des Haushaltsgeräts weist die Anzeigeeinrichtung ein Streuelement auf, welches auf einer dem Außenbereich des Haushaltsgeräts abgewandten Flächeninnenseite der Leuchtfläche angeordnet ist, wobei das Streuelement ausgebildet ist, auf das Streuelement auftreffendes Licht zu streuen, um eine diffuse Beleuchtung des Außenbereichs des Haushaltsgeräts durch die Leuchtfläche sicherzustellen.

Dadurch wird der technische Vorteil erreicht, dass das Streuelement sicherstellt, dass auf das Streuelement auftreffendes Licht wirksam gestreut wird, so dass die Leuchtfläche ein diffuses Licht emittiert. Dadurch können Helligkeitsspitzen des Lichts auf der Leuchtfläche vermieden werden. Hierbei kann das Streuelement insbesondere auf die Flächeninnenseite der Leuchtfläche laminiert werden, oder durch eine Rastverbindung mit dieser verbunden sein. Auch eine Bedruckung kann vorgesehen sein.

In einer vorteilhaften Ausführungsform des Haushaltsgeräts weist das Streuelement eine der Leuchtquelle zugewandte Streuelementinnenseite auf, und sind die jeweiligen Leuchtelemente von der Streuelementinnenseite durch einen Streuelementinnenseitenabstand beabstandet angeordnet, wobei ein durch die Trennwände begrenzter Öffnungswinkel des jeweiligen Lichtkegels in Abhängigkeit des jeweiligen Streuelementinnenseitenabstands bestimmt ist.

In einer vorteilhaften Ausführungsform des Haushaltsgeräts weist das Streuelement eine der Leuchtquelle zugewandte Streuelementinnenseite auf, und ist das jeweilige Trennwandende durch einen zweiten Trennwandendabstand von der Streuelementinnenseite beabstandet, wobei ein durch die Trennwände begrenzter Öffnungswinkel des jeweiligen Lichtkegels in Abhängigkeit des jeweiligen zweiten Trennwandendabstandes bestimmt ist.

In einer vorteilhaften Ausführungsform des Haushaltsgeräts sind das Streuelement und die Leuchtfläche einstückig ausgebildet.

Dadurch wird der technische Vorteil erreicht, dass durch eine einstückige Ausbildung von Streuelement und Leuchtfläche eine einfache und kostengünstige Fertigung von Streuelement und Leuchtfläche in einem einzigen Bauteil ermöglicht wird.

In einer vorteilhaften Ausführungsform des Haushaltsgeräts umfassen die Leuchtbereiche eine erste Leuchtbereichsgruppe zum Beleuchten eines ersten Flächenbereichs der Leuchtfläche und eine zweite Leuchtbereichsgruppe zum Beleuchten eines zweiten Flächenbereichs der Leuchtfläche, wobei die Leuchtelemente der ersten Leuchtbereichsgruppe ausgebildet sind, Licht mit einer ersten Lichteigenschaft abzustrahlen, wobei die Leuchtelement der zweiten Leuchtbereichsgruppe ausgebildet sind, Licht mit einer zur ersten Lichteigenschaft unterschiedlichen zweiten Lichteigenschaft abzustrahlen.

Dadurch wird der technische Vorteil erreicht, dass der erste und zweite Flächenbereich der Leuchtfläche mit unterschiedlichem Licht, insbesondere unterschiedlich farbigem Licht, beleuchtet werden kann, so dass der Nutzer des Haushaltsgeräts eine Grenze zwischen dem ersten und zweiten Flächenbereich auf der Leuchtfläche visuell wahrnehmen kann. Insbesondere können die Leuchtbereiche eine Vielzahl von Leuchtbereichsgruppen zum Beleuchten einer Vielzahl von Flächenbereichen der Leuchtfläche umfassen, wobei die Leuchtelemente der Vielzahl von Leuchtbereichsgruppen ausgebildet sind, Licht mit einer Vielzahl von unterschiedlichen Lichteigenschaften abzustrahlen.

In einer vorteilhaften Ausführungsform des Haushaltsgeräts umfasst die erste und/oder zweite Lichteigenschaft die Farbe des abgestrahlten Lichts, die Polarisation des abgestrahlten Lichts, die Farbtemperatur des abgestrahlten Lichts, und/oder die Lichtstärke des abgestrahlten Lichts.

Dadurch wird der technische Vorteil erreicht, dass der Nutzer des Haushaltsgeräts die entsprechend unterschiedlichen Lichteigenschaften in dem ersten und zweiten Flächenbereich des Leuchtelements vorteilhaft wahrnehmen kann, um eine Grenze zwischen dem ersten und zweiten Flächenbereich vorteilhaft wahrzunehmen.

In einer vorteilhaften Ausführungsform des Haushaltsgeräts weist das Haushaltsgerät eine Steuerung zum Steuern der Anzeigeeinrichtung auf, wobei die Steuerung ausgebildet ist, ein Leuchtelement eines ersten Grenzleuchtbereichs der ersten Leuchtbereichsgruppe zu deaktivieren, wobei der erste Grenzleuchtbereich an die zweite Leuchtbereichsgruppe angrenzt, oder wobei die Steuerung ausgebildet ist, ein Leuchtelement eines zweiten Grenzleuchtbereichs der zweiten Leuchtbereichsgruppe zu deaktivieren, wobei der zweite Grenzleuchtbereich an die erste Leuchtbereichsgruppe angrenzt, so dass die Lichtkegel der ersten und zweiten Leuchtbereichsgruppe in dem ersten oder zweiten Grenzleuchtbereich nicht überlappen, um eine wirksame Flächentrennung zwischen dem beleuchteten ersten Flächenbereich der Leuchtfläche und dem beleuchteten zweiten Flächenbereich der Leuchtfläche sicherzustellen.

Dadurch wird der technische Vorteil erreicht, dass durch das Deaktivieren eines Leuchtelements in dem Grenzleuchtbereich zwischen der ersten und zweiten Leuchtbereichsgruppe eine wirksame Flächentrennung zwischen dem ersten und zweiten Flächenbereich der Leuchtfläche sichergestellt wird. Der Grenzleuchtbereich kann hierbei insbesondere Teil der ersten Leuchtbereichsgruppe zum Beleuchten des ersten Flächenbereichs der Leuchtfläche mit einer ersten Lichteigenschaft sein, wobei der Grenzleuchtbereich hierbei an die erste Leuchtbereichsgruppe angrenzt. Der Grenzleuchtbereich kann alternativ insbesondere Teil der zweiten Leuchtbereichsgruppe zum Beleuchten des zweiten Flächenbereichs der Leuchtfläche mit einer zweiten Lichteigenschaft, wobei der Grenzleuchtbereich hierbei an die erste Leuchtbereichsgruppe angrenzt. Somit ist der durch die Steuerung deaktivierte Grenzleuchtbereich zwischen der ersten und zweiten Leuchtbereichsgruppe angeordnet.

Durch das Deaktivieren des Leuchtelements in dem Grenzleuchtbereich weist der Grenzleuchtbereich keinen Überlappungsbereich auf, in dem sich benachbarte Lichtkegel überlappen können. Dies liegt daran, dass der Abstand zwischen den Trennwänden derart gewählt ist, dass nur jeweils benachbarte Lichtkegel miteinander überlappen, jedoch Lichtkegel die weiter voneinander beabstandet angeordnet sind nicht miteinander überlappen.

Somit kann im Bereich des Grenzleuchtbereichs eine vorteilhaft definierte Grenze zwischen dem Licht der ersten Leuchtbereichsgruppe mit der ersten Lichteigenschaft und dem Licht der zweiten Leuchtbereichsgruppe mit der zweiten Lichteigenschaft erhalten werden. Somit werden durch die entsprechende Flächentrennung auf der Leuchtfläche der erste Flächenbereich und der zweite Flächenbereich wirksam voneinander abgegrenzt.

In einer vorteilhaften Ausführungsform des Haushaltsgeräts ist die Anzeigeeinrichtung als eine Balkenanzeige ausgebildet, wobei die Balkenanzeige insbesondere ausgebildet ist, einen Fortschrittverlauf des Haushaltsgeräts anzuzeigen.

Dadurch wird der technische Vorteil erreicht, dass ein Nutzer durch die Balkenanzeige den Betriebsparameter, insbesondere den Fortschrittverlauf, des Haushaltsgeräts wirksam visuell wahrnehmen kann.

In einer vorteilhaften Ausführungsform des Haushaltsgeräts sind die Leuchtelemente als lichtemittierende Dioden, insbesondere als LEDs und/oder OLEDs, ausgebildet.

Dadurch wird der technische Vorteil erreicht, dass durch die lichtemittierenden Dioden eine helle und energiesparende Beleuchtung der Leuchtfläche sichergestellt werden kann.

In einer vorteilhaften Ausführungsform des Haushaltsgeräts umfassen die Leuchtelemente jeweils zumindest eine mehrfarbige Lichtquelle, und/oder umfassen die Leuchtelemente jeweils eine Vielzahl von einfarbigen Lichtquellen, wobei die einfarbigen Lichtquellen jeweils Licht mit unterschiedlicher Farbe abstrahlen, und wobei die zumindest eine mehrfarbige Lichtquelle und/oder die Vielzahl an einfarbigen Lichtquellen insbesondere übereinander an der Rückseite der Anzeigeeinrichtung angeordnet sind.

Dadurch wird der technische Vorteil erreicht, dass durch das Leuchtelement abgestrahltes unterschiedlich farbiges Licht sowohl durch eine mehrfarbige Lichtquelle abgestrahlt werden kann, als auch durch verschiedene einfarbige Lichtquellen abgestrahlt werden kann, welche jeweils Licht mit unterschiedlichen Farben abstrahlen. Wird eine Vielzahl von einfarbigen Lichtquellen mit jeweils unterschiedlichen Farben verwendet, kann durch ein übereinander Anordnen der Lichtquellen eine vorteilhafte deckungsgleiche Position der entsprechenden Lichtkegel sichergestellt werden.

In einer vorteilhaften Ausführungsform des Haushaltsgeräts ist die Anzeigeeinrichtung als Spritzgussbauteil ausgebildet.

Dadurch wird der technische Vorteil erreicht, dass durch die Fertigung der Anzeigeeinrichtung als Spritzgussteil der Herstellungsaufwand und die damit verbundenen Herstellungskosten vorteilhaft reduziert werden können.

Ein weiterer Aspekt der Erfindung betrifft ein Verfahren zum Betreiben eines Haushaltsgeräts, welches gemäß dem oben genannten Aspekt oder einer vorteilhaften Ausführung davon ausgebildet ist, bei welchem ein Lichtbild erzeugt wird, bei welchem ein erster Flächenbereich an der Leuchtfläche mit einer ersten Lichtintensität größer Null erzeugt wird, und zumindest ein zweiten Flächenbereich an der Leuchtfläche erzeugt wird, welcher mit einer zur ersten Lichtintensität unterschiedlichen zweiten Lichtintensität größer Null erzeugt wird. Es wird ein optischer Übergangsbereich zwischen dem ersten Flächenbereich und dem zweiten Flächenbereich erzeugt, in dem die Lichtintensität, insbesondere kontinuierlich, von der ersten Lichtintensität auf die zweiten Lichtintensität verändert wird, so dass das Lichtbild mit einer homogenen Lichtintensitätsveränderung zwischen der ersten und der zweiten Lichtintensität angezeigt wird. Insbesondere werden in dem ersten Flächenbereich zumindest drei Lichtkegel überlappend erzeugt, und in dem Übergangsbereich wird die Anzahl der überlappenden Lichtkegel kleiner der Anzahl der überlappenden Lichtkegel in dem ersten Flächenbereich eingestellt und größer der Anzahl der überlappenden Lichtkegel in dem zweiten Flächenbereich eingestellt. Zusätzlich oder anstatt dazu wird die Helligkeit, mit welcher Licht von dem zumindest einen Leuchtelement ausgesendet wird, welches den Lichtkegel des zweiten Flächenbereichs bildet, unterschiedlich als die Helligkeit eingestellt, mit welcher Licht von zumindest einem Leuchtelement ausgesendet wird, welches einen Lichtkegel des ersten Flächenbereichs bildet. Der Übergangsbereich schließt direkt an den ersten und den zweiten Flächenbereich an.

Insbesondere wird das Lichtbild als statischer Lichtbalken erzeugt, der an zumindest einem Endbereich mit dem zweiten Flächenbereich erzeugt wird.

Insbesondere wird das Lichtbild in seiner Größe dynamisch wachsend oder abnehmend erzeugt, und beim optisch dynamischen Aufbau des Lichtbilds bis zu seiner endgültigen Größe wird ein wandernder Endbereich erzeugt wird, der den zweiten Flächenbereich bildet.

Vorzugsweise ist vorgesehen, dass der erzeugte optische Ausschweifeffekt bei dem Lichtbild durch die oben genannte vorteilhafte individuelle Anzahl von überlappenden Lichtkegeln in den einzelnen Flächenbereichen einerseits und im Übergangsbereich andererseits verbessert erzeugt wird. Eine sehr homogene Abnahme der Lichtintensität in den Zonen des Lichtbilds, bei denen die höchste Anzahl an überlappenden Lichtkegeln vorliegt, bis zu den Zonen, in denen die geringste Anzahl überlappender Lichtkegel oder keine Überlappung vorliegt und nur noch ein erzeugter Lichtkegel vorhanden ist, ist dadurch ermöglicht. Unerwünschte, wahrnehmbare optische Intensitätsstufen oder Intensitätssprünge können dadurch verbessert vermieden werden. Dadurch ist die individuelle Anzeige von Informationen mit diesem ganz spezifisch gebildeten Lichtbild verbessert ermöglicht.

Zusätzlich oder anstatt dazu kann, wie dies ebenfalls bereits oben dargelegt ist, diesem homogenen Erscheinungsbild sich verändernder Lichtintensität in dem Lichtbild damit Rechnung getragen werden, dass ganz gezielt zumindest ein Leuchtelement gedimmt wird. Dies bedeutet, dass das von dem Leuchtelement ausgesendete Licht nicht mehr mit 100 %, sondern mit einem gegenüber diesem Prozentwert reduzierten Prozentwert ausgesendet wird. Werden somit andere Leuchtelemente, beispielsweise diejenigen, die die überlappenden Lichtkegel in dem ersten Flächenbereich erzeugen und welche mit einer höheren Helligkeitsemission, insbesondere 100 %, wird durch diese prozentuale reduzierte Lichtemission der zumindest anderen Leuchtelemente das oben Gesagte und die damit erreichbaren Vorteile des Lichtbilds verbessert. Es kann in dem Zusammenhang vorgesehen sein, dass die jeweils äußeren Leuchtelemente, die somit den Rand der Fläche des Lichtbilds erzeugen, der insbesondere durch den zweiten Flächenbereich dargestellt wird, mit einer Helligkeitsemission von kleiner 100 % betrieben werden.

Dies kann sowohl bei einem statisch angezeigten Lichtbild, bei dem die vorgegebene Intensitätsverteilung in den jeweiligen Flächenbereichen in dem Übergangsbereich dauerhaft gegeben bleibt, ebenso der Fall sein, wie bei einer dynamischen Erzeugung oder Veränderung des Lichtbilds.

Bei einer dynamischen Veränderung des Lichtbilds kann der prozentuale Wert, mit welchem Lichtstrahlen bezüglich ihrer Helligkeit von einem Leuchtelement ausgesendet werden, im zeitlichen Verlauf verändert werden. So kann beispielsweise vorgesehen sein, dass bei einem definiert gewünschten Größenaufbau des zu erzeugenden Lichtbilds ganz spezifische Leuchtelemente dann auch im zeitlichen Verlauf beispielsweise nach oben gedimmt werden und somit ein Flächenbereich bezüglich seiner Lichtintensität verändert wird. Beispielsweise kann in dem Zusammenhang ein Leuchtelement, welches beim sukzessiven Anwachsen der Größe des Lichtbilds immer gerade den flächenmäßigen Randbereich des aktuell erzeugten Lichtbilds darstellt, von einem Wert von 0 % der Helligkeit der emittierten Lichtstrahlen bis auf beispielsweise 100 % erhöht werden. In dem Zusammenhang kann dann vorgesehen sein, wenn ein gewünschter Endwert dieses prozentualen Werts der Lichtemission eines Leuchtelements erreicht ist, beispielsweise 100 % erreicht sind, erst dann dasjenige Leuchtelement in der Reihenfolge aktiviert wird, welches bezüglich der Größengestalt des Lichtbilds auf dieses dann auf 100 % beziehungsweise auf den Grenzwert gebrachte Leuchtelement folgt. Dadurch wird die Bewegung beziehungsweise die dynamische Größenveränderung des Lichtbilds fließend erreicht und damit auch ein dynamisches optisches Größenverändern dieses Lichtbilds ermöglicht. Dies kann sowohl bei einem Lichtbalken, der geradlinig oder gekrümmt ist, der Fall sein als auch bei einem flächigen Lichtbild, wie dies beispielsweise bei einem Kreis oder bei einem Rechteck oder bei einem Viereck oder einem sonstigen eckig gestalteten Flächenbereich der Fall ist.

In einer alternativen Ausführung kann vorgesehen sein, dass das nach oben Dimmen und somit das dynamische Erhöhen des Prozentwerts, mit welchem das Licht eines Leuchtelements von dem Leuchtelement emittiert wird, zeitlich überlappend kaskadiert erfolgt. Beispielsweise kann in dem Zusammenhang vorgesehen sein, dass dann, wenn ein definierter Schwellwert dieses Prozentwerts von einem Leuchtelement erreicht wird, jedoch noch nicht der prozentuale Endwert der Lichtemission erreicht wird, bereits ein weiteres, in der Reihenfolge nachfolgendes Leuchtelement aktiviert wird und nach oben gedimmt wird. Damit wird der dynamische Effekt der Größenerzeugung mit wachsenden Lichtintensitäten in den jeweiligen Zonen und somit auch in den jeweiligen Flächenbereichen individuell gestaltet und mehrere verschiedene Flächenbereiche werden dann mit jeweils unterschiedlichen Lichtintensitäten verändert, insbesondere erhöht. Selbstverständlich kann eine derartige Lichtintensitätsveränderung bei der dynamischen Erstellung auch ein Abdimmen sein. Insbesondere kann die oben genannte vorteilhafte Ausführung dahingehend erfolgen, dass dann, wenn beispielsweise 50 % der Helligkeit eines von einem Leuchtelement emittierten Lichtstrahls erreicht ist, ein nachfolgendes Leuchtelement nach oben gedimmt wird und so nach oben gedimmt wird, dass dann, wenn das vorhergehende Leuchtelement 100 % der Helligkeit eines zu emittierenden Lichtstrahls erreicht hat, dieses nachfolgende Leuchtelement bei 50 % der Helligkeit eines emittierenden Lichtstrahls ist. Dies kann dann mit weiteren Leuchtelementen in der Reihenfolge der Leuchtelemente ebenso durchgeführt werden.

Zusätzlich oder anstatt dazu kann vorgesehen sein, dass das Ausschweifen auch mit individuellen Längen der Trennwände gebildet ist. Es können in dem Zusammenhang verschiedene Trennwände mit unterschiedlichen Längen (bemessen zwischen einer Rückseite der Anzeigeeinrichtung und einer Streuelementinnenseite) diese Intensitätsvariation und somit auch die Überlappung von Lichtkegeln beeinflussen.

Es kann auch vorgesehen sein, dass zumindest eine Trennwand in seiner diesbezüglichen Länge diskret oder kontinuierlich in sich selbst längenveränderlich ist. Beispielsweise kann dies durch ein in sich nicht starres Trennelement gebildet sein. Eine diesbezügliche Trennwand kann beispielsweise als Teleskopwand oder als Faltwand ausgebildet sein.

Insbesondere kann auch die Farbe der Lichtkästen, die durch die Trennwände bereichsweise begrenzt sind, individuell ausgebildet sein. Beispielsweise kann hier ein Teilbereich in weißer Farbe oder sonstiger heller Farbe ausgebildet sein, sodass eine stärkere Reflexion erreicht ist. Bei dunkleren Farben, insbesondere schwarz, ist die diesbezügliche Reflexion reduziert. Auch können zumindest Teilbereiche der Trennwände oder der Rückseite der Anzeigevorrichtung in der Oberflächenrauigkeit reduziert sein, insbesondere sehr glatt sein. Auch dadurch kann ein Spiegeleffekt beziehungsweise eine höhere Reflexion erreicht werden. Auch dadurch lassen sich individuelle Flächenbereiche beziehungsweise Zonen des zu erzeugenden Lichtbilds bezüglich der jeweiligen Intensität und/oder bezüglich einer homogenen Intensitätsveränderung verbessert gestalten.

Je stärker das Ausschweifen ist, desto fließender lässt sich ein dynamisch in der Größe sich veränderndes Lichtbild, beispielsweise ein Lichtbalken, darstellen. Dies ist insbesondere dahingehend, da die Intensitätsübergänge zwischen den einzelnen Zonen fließender sind und diese miteinander quasi verschwimmen. Dadurch, jedoch nicht nur durch diese Ausführungen, sondern auch anderen Ausführungen, kann auch ein Ausfall eines Leuchtelements kompensiert werden, ohne dass hier unerwünschte Lichtsenken in dem Lichtbild auftreten würden. Das Streuelement beziehungsweise ein diesbezügliches Diffusorelement kann bezüglich der Streuwirkung beziehungsweise der Diffusorwirkung individuell bedruckt oder beschichtet sein. Auch die Dicke dieses Steuerelements kann individuell gestaltet sein, um das hindurchtretende Licht bezüglich des Verschwimmens und dem Übergang homogener zu gestalten. Beispielsweise kann ein derartiges Streuelement ein relativ dickes Plattenelement sein oder als Folie ausgebildet sein oder als Bedruckung auf einem Glas oder einem Kunststoff ausgebildet sein. Auch kann die Anzahl der Leuchtelemente und/oder deren Anordnung zueinander variieren, um individuelle Lichtbilder gestalten zu können.

Ausführungsbeispiele der Erfindung sind in den Zeichnungen dargestellt und werden im Folgenden näher beschrieben.

Es zeigen:
Fig. 1a eine schematische Ansicht eines Wäschepflegegeräts als Ausführungsbeispiel eines Haushaltsgeräts;
Fig. 1b eine schematische Ansicht eines Backofens als Ausführungsbeispiel eines Haushaltsgeräts;
Fig. 1c eine schematische Darstellung eines Kochfelds als Ausführungsbeispiel eines Haushaltsgeräts;
Fig. 2 eine Anzeigeeinrichtung eines Haushaltsgeräts gemäß einer ersten Ausführungsform in einer schematischen Schnittdarstellung;
Fig. 3 eine Anzeigeeinrichtung eines Haushaltsgeräts gemäß einer zweiten Ausführungsform in einer schematischen Schnittdarstellung;
Fig. 4a eine Anzeigeeinrichtung eines Haushaltsgeräts gemäß der zweiten Ausführungsform in einer Frontdarstellung mit einem ersten Beispiel eines Lichtbilds;
Fig. 4b eine Anzeigeeinrichtung eines Haushaltsgeräts gemäß der zweiten Ausführungsform in einer Frontdarstellung mit einem zweiten Beispiel eines Lichtbilds;
Fig. 5 mehrere Beispiele für verschiedene Formen eines Lichtbilds, welches mit der Anzeigeeinrichtung erzeugt wird;
Fig. 6 ein Diagramm, in dem ein erstes Beispiel für eine zeitliche Steuerung der Helligkeitsänderung verschiedener Leuchtelemente der Anzeigeeinrichtung dargestellt ist; und
Fig. 7 ein Diagramm, in dem ein zweites Beispiel für eine zeitliche Steuerung der Helligkeitsänderung verschiedener Leuchtelemente der Anzeigeeinrichtung dargestellt ist.

In den Figuren werden gleiche oder funktionsgleiche Merkmale mit den gleichen Bezugszeichen versehen.

Fig. 1a zeigt eine schematische Ansicht eines allgemeinen Wäschepflegegeräts 100-1 als beispielhaftes Haushaltsgerät 100, wie z.B. eine Waschmaschine. Das Wäschepflegegerät 100-1 umfasst einen Vorratsbehälter 101, der auch als Einspülschale bezeichnet wird, und in die Waschmittel oder andere Wäschepflegesubstanzen eingefüllt werden können. Das Wäschepflegegerät 100-1 umfasst eine Gerätetür 103 zum Beladen des Wäschepflegegerätes 100-1 mit Wäsche. Die Gerätetür 103 verschließt eine Geräteöffnung 105 des Wäschepflegegeräts 100-1. Das Wäschepflegegerät 100-1 weist eine Gerätewandung 107 auf, welche einen in Fig. 1a nur schematisch dargestellten Innenbereich 109 des Wäschepflegegeräts 100-1 von einem Außenbereich 111 des Wäschepflegegeräts 100-1 abgrenzt.

An einer Vorderseite 113 des Wäschepflegegeräts 100-1 ist ein Bedienelement 115 zum Bedienen des Wäschepflegegeräts 100-1 angeordnet, und ist eine Anzeigeeinrichtung 117 zum Anzeigen eines Betriebswertes des Wäschepflegegeräts 100-1 angeordnet. Die Anzeigeeinrichtung 117 ist insbesondere als eine Balkenanzeige ausgebildet, welche insbesondere ausgebildet ist, einen Fortschrittverlauf des Wäschepflegegeräts 100-1 anzuzeigen. An einer Anzeigenvorderseite 119 der Anzeigeeinrichtung 117 ist eine dem Außenbereich 111 des Wäschepflegegeräts 100-1 zugewandten Leuchtfläche 121 angeordnet.

In Fig. 1b ist ein Gargerät, insbesondere ein Backofen 100-2 als Haushaltsgerät 100 gezeigt.

In Fig. 1c ist ein Gargerät, insbesondere ein Kochfeld 100-3 als Haushaltsgerät 100 gezeigt.

Es können auch andere Haushaltsgeräte zum Zubereiten von Lebensmittel, wie beispielsweise ein Dampfgargerät, ein Mikrowellengargerät, ein Kaffee-Vollautomat etc. vorgesehen sein.

In den Fig. 1a bis 1c ist auch jeweils eine Steuerung beziehungsweise eine Steuereinheit 163 gezeigt, mit welcher auch die Anzeigeeinrichtung 117 steuerbar ist.

Fig. 2 zeigt eine Anzeigeeinrichtung eines Haushaltsgeräts 100 gemäß einer ersten Ausführungsform in einer schematischen Schnittdarstellung. In der Fig. 2 ist die Anzeigeeinrichtung 117 schematisch in Blickrichtung auf die Oberseite des in Fig. 1 dargestellten Haushaltsgeräts 100 gezeigt.

An der dem Außenbereich 111 des Haushaltsgeräts 100 zugewandten Anzeigenvorderseite 119 der Anzeigeeinrichtung 117 ist eine Leuchtfläche 121 angeordnet. An einer Rückseite 123 der Anzeigeeinrichtung 117 sind Leuchtelemente 125-1, 125-2, 125-3 angeordnet, welche ausgebildet sind, Licht 127 in Richtung der Leuchtfläche 121 abzustrahlen. Hierbei umfassen die Leuchtelemente 125-1, 125-2, 125-3 insbesondere Licht-emittierende Dioden, wie z.B. LEDs und/oder OLEDs. Die Anzahl der Leuchtelemente 125-1, 125-2, 125-3 ist nur beispielhaft zu verstehen und es können auch mehr als drei Leuchtelemente sein.

Die Anzeigeeinrichtung 117 weist eine Mehrzahl von nebeneinander angeordneten Leuchtbereichen 129, insbesondere einen ersten Leuchtbereich 129-1, einen zweiten Leuchtbereich 129-2 und einen dritten Leuchtbereich 129-3 auf. Zwei benachbart nebeneinander angeordnete Leuchtbereiche 129, 129-1, 129-2, 129-3 sind jeweils durch eine Trennwand 131 voneinander abgrenzt, wobei sich die Trennwände 131 abschnittsweise von der Rückseite 123 in Richtung der Leuchtfläche 121 erstrecken.

Die Trennwände 131 erstrecken sich jedoch nicht vollständig von der Rückseite 123 zu der Anzeigenvorderseite 119 der Anzeigeeinrichtung 117. Vielmehr sind die jeweiligen Trennwandenden 133 von der Leuchtfläche 121 beabstandet. Zwischen den jeweiligen Trennwandenden 133 und der Leuchtfläche 121 ist jeweils ein Überlappungsbereich 135 angeordnet.

Die Trennwände 131 beschränken die Ausbreitungsrichtung des durch die Leuchtelemente 125-1, 125-2, 125-3 abgestrahlten Lichts 127. Das in dem jeweiligen Leuchtbereich 129, 129-1, 129-2, 129-3 angeordnete jeweilige Leuchtelement 125-1, 125-2, 125-3 strahlt somit Licht 127 in einem Lichtkegel 136 aus, dessen Form durch den Verlauf der Trennwände 131 bestimmt ist. Der jeweilige Lichtkegel 136 weist eine Kegelspitze 137 auf, welche an dem jeweiligen Leuchtelement 125 angeordnet ist. Der jeweilige Lichtkegel 136 weist eine Kegelgrundfläche 139 auf.

Wie aus der Fig. 2 entnehmbar ist, resultiert der Abstand zwischen dem Trennwandende 133 der jeweiligen Trennwand 131 und der Leuchtfläche 121 darin, dass sich in dem jeweiligen Überlappungsbereich 135 jeweils benachbarte Lichtkegel 136 überlappen, um eine gleichmäßige Beleuchtung der Leuchtfläche 121 sicherzustellen.

An einer dem Außenbereich 111 des Haushaltsgeräts 100 abgewandten Flächeninnenseite 141 der Leuchtfläche 121 ist ein optionales Streuelement 143 angeordnet, welches ausgebildet ist, auf das Streuelement 143 auftreffendes Licht 127 zu streuen, um eine diffuse Beleuchtung des Außenbereichs 111 des Haushaltsgeräts 100 durch die Leuchtfläche 121 sicherzustellen. Hier sind das Streuelement 143 und die Leuchtfläche 121 insbesondere als einstückiges Bauteil gefertigt. Das Streuelement 143 weist eine den Leuchtelementen 125-1, 125-2, 125-3 zugewandte Streuelementinnenseite 144 auf. Wie aus der Fig. 2 ersichtlich ist, sind die jeweiligen Kegelgrundflächen 139 der jeweiligen Lichtkegel 136 an der Streuelementinnenseite 144 angeordnet. Falls in einer optionalen Ausführungsform auf das optionale Streuelement 143 verzichtet werden sollte, sind die jeweiligen Kegelgrundflächen 139 an der Flächeninnenseite 141 der Leuchtfläche 143 angeordnet.

Dadurch, dass sich jeweils benachbarte Lichtkegel 136 überlappen, kann eine gleichmäßige Ausleuchtung des Streuelements 143, bzw. der Leuchtfläche 121 sichergestellt werden, ohne dass z.B. Lichtleiterelemente in der Anzeigeeinrichtung 117 verbaut werden müssen. Durch die gleichmäßige Ausleuchtung der Leuchtfläche 121 können z.B. helle Lichtpunkte auf der Leuchtfläche 121 verhindert werden. Dadurch kann der Fertigungsaufwand und die damit verbundenen Fertigungskosten reduziert werden, da Lichtleiter nicht mehr benötigt werden, und auf eine entsprechende Fertigung im Spritzgussverfahren verzichtet werden kann. Zudem können entsprechende Anzeigeeinrichtungen 117 vorteilhafter an verschiedene Geometrien der Haushaltsgeräts 100 angepasst werden.

Die Form der durch die Trennwände 131 begrenzten jeweiligen Lichtkegel 136 ist durch verschiedene Anpassungen veränderbar.

So kann beispielsweise ein durch die Trennwände 131 begrenzter Öffnungswinkel 145 des jeweiligen Lichtkegels 136 in Abhängigkeit eines jeweiligen ersten Trennwandendabstandes 147-1 zwischen einem Trennwandende 133 der Trennwand 131 und der Leuchtfläche 121 bestimmt werden, falls gemäß einer optionalen Ausführungsform kein Streuelement 143 verwendet werden sollte.

Falls gemäß der in Fig. 2 dargestellten Ausführungsform ein Streuelement 143 verwendet wird, wird beispielsweise ein durch die Trennwände 131 begrenzter Öffnungswinkel 145 des jeweiligen Lichtkegels 136 in Abhängigkeit eines jeweiligen zweiten Trennwandendabstandes 147-2 zwischen einem Trennwandende 133 der Trennwand 131 und der Streuelementinnenseite 144 des Streuelements 143 bestimmt werden.

Ein durch die Trennwände 131 begrenzter Öffnungswinkel 145 des jeweiligen Lichtkegels 136 wird natürlich auch in Abhängigkeit der Trennwandlänge 148 der sich von der Rückseite 123 erstreckenden in Richtung der Leuchtfläche 119 erstreckende Trennwände 131 bestimmt.

Wird der jeweilige Trennwandendabstand 147-1, 147-2, bzw. die jeweilige Trennwandlänge 148, verringert, reduziert sich beispielweise der Öffnungswinkel 145 des jeweiligen Lichtkegels 136 und die entsprechende Kegelgrundfläche 139 des jeweiligen Lichtkegels 136 wird geringer.

Ferner kann der durch die Trennwände 131 begrenzte Öffnungswinkel 145 des jeweiligen Lichtkegels 136 in Abhängigkeit eines seitlichen Trennwandabstandes 149 zwischen benachbarten Trennwänden 131 bestimmt werden. Wird der seitliche Trennwandabstand 149 beispielsweise vergrößert, so vergrößert sich ebenfalls der Öffnungswinkel 145 des jeweiligen Lichtkegels 136 und die entsprechende Kegelgrundfläche 139 des jeweiligen Lichtkegels 136 wird größer.

Ferner kann der durch die Trennwände 131 begrenzte Öffnungswinkel 145 des jeweiligen Lichtkegels 136 in Abhängigkeit eines Leuchtelementabstandes 151 zwischen dem jeweiligen Leuchtelement 125 und der Leuchtfläche 121 bestimmt werden, falls kein Streuelement 123 verwendet wird. Wenn ein Streuelement 123 verwendet wird, kann der durch die Trennwände 131 begrenzte Öffnungswinkel 145 des jeweiligen Lichtkegels 136 in Abhängigkeit eines Streuelementinnenseitenabstands 152 zwischen dem jeweiligen Leuchtelement 125 und der Streuelementinnenseite 144 des Streuelements 143 bestimmt werden

Wird das jeweilige Leuchtelement 125 beispielsweise von der Leuchtfläche 121, bzw. der Streuelementinnenseite 144 weiter entfernt, vergrößert sich der Leuchtelementabstand 151, bzw. der Streuelementinnenseitenabstand 152, und der Öffnungswinkel 145 des jeweiligen Lichtkegels 136 und die entsprechende Kegelgrundfläche 139 wird geringer.

Dadurch, dass der durch die Trennwände 131 begrenzte Öffnungswinkel 145 des jeweiligen Lichtkegels 136 insbesondere geringer als der Abstrahlwinkel 153 des jeweiligen Leuchtelements 125-1, 125-2, 125-3 ist, wird eine wirksame Begrenzung des Lichtkegels 136 durch die Trennwände 131 sichergestellt.

Somit kann die Form des jeweiligen Lichtkegels 136, insbesondere der Öffnungswinkel 145 des jeweiligen Lichtkegels 136 und/oder die Kegelgrundfläche 139 des jeweiligen Lichtkegels 136, durch eine Veränderung des Leuchtelementabstandes 151, bzw. des Streuelementinnenseitenabstands 152, durch eine Veränderung des seitlichen Trennwandabstandes 149, durch eine Veränderung des jeweiligen ersten, bzw. zweiten Trennwandendabstands 147-1, 147-2, und/oder durch eine Veränderung der jeweiligen Trennwandlänge 148 variiert werden, um dadurch die jeweiligen Überlappungsbereiche 135 zwischen den jeweils benachbarten Lichtkegeln 136 vorteilhaft einzustellen.

Bei der Ausführung in Fig. 2 ist vorgesehen, dass die Trennwände 131 vorzugsweise gleiche Trennwandlänge 148 aufweisen. Bei der in Fig. 2 gezeigten Ausführung überlappen die nur maximal zwei Lichtkegel 136. Allerdings ist dort vorgesehen, dass zur Erzeugung eines statischen Lichtbilds 155 ein erster Flächenbereich 156, der hier durch die Kegelgrundfläche 139 gebildet ist, eine erste Lichtintensität aufweist. Die erste Lichtintensität ist durch die überlappenden Lichtkegel 136 gegeben. In zweiten Flächenbereichen 157 ist im gezeigten Ausführungsbeispiel jeweils nur ein Lichtkegel 136 gebildet und somit keine Überlappung von mehreren Lichtkegeln 136 gegeben. In diesen zweiten Flächenbereichen 157 ist jedoch vorgesehen, dass die hier äußeren Leuchtelemente 125-1 und/oder 125-3 das jeweilige Licht 127 mit einer Helligkeit emittieren, die kleiner 100 % ist. Dies bedeutet, dass die Lichtemission dieser äußeren Leuchtelemente 125-1 und 125-3 im Vergleich zu dem anderen Leuchtelement 125-2 gedimmt ist. Insbesondere wird Licht 127 durch das Leuchtelement 125-2 mit einem größeren prozentualen Helligkeitswert, insbesondere 100 %, emittiert. Durch diese Ausgestaltung lässt sich ein Lichtbild 155 erzeugen, welches an verschiedenen definierten Zonen und somit an definierten Flächenbereichen eine unterschiedliche Lichtintensität aufweist und durch die individuellen und definierten Prozentwerte, mit welchen das Licht 127 der individuellen Leuchtelemente 125-1, 125-2 und 125-3 emittiert wird, eine homogenere Lichtintensitätsveränderung am Übergang zwischen den Flächenbereichen 156 und 157 ermöglicht.

In Fig. 3 ist in einem weiteren Ausführungsbeispiel eine Anzeigeeinrichtung 117 gezeigt. Bei dieser Ausführung sind beispielhaft Leuchtelemente 125-1, 125-2, 125-3, 125-4, 125-5- 125-6 und 125-7 vorgesehen. Auch hier ist die Anzahl dieser Leuchtelemente nicht abschließend zu verstehen. Diese Leuchtelemente 125-1 bis 125-7 sind insbesondere in einer Reihe zueinander angeordnet, wie dies insbesondere auch bei der Ausführung in Fig. 2 vorgesehen ist. Unabhängig von einer derartigen Anordnung zueinander, können auch anderweitige Positionierungen vorgesehen sein, beispielsweise in einer Matrixanordnung mit Reihen und Spalten, sodass im Unterschied zu den Ausführungen gemäß Fig. 2 und Fig. 3 nicht eine Einzelreihe mit entsprechenden Leuchtelementen vorgesehen ist, sondern mehrere derartige Reihen vorgesehen sind. Dadurch kann im Unterschied zu den Ausführungen in Fig. 2 und Fig. 3 nicht nur eine Lichtlinie beziehungsweise ein Lichtbalken als Lichtbild erzeugt werden, sondern auch anderweitige Formgebungen, wie beispielsweise größere Flächen, wie eine Kreisfläche oder eine eckige Fläche, wie ein Rechteck oder ein Quadrat.

Bei dem Beispiel in Fig. 3 ist ein Lichtbild 155 erzeugt. Ein erster Flächenbereich 156 ist hier vorgesehen, in dem zumindest drei Lichtkegel 136 überlappen. Vorzugsweise wird das Licht 127 von den diesbezüglichen Leuchtelementen 125-2, 125-3 und 125-4 mit einem spezifischen Prozentwert, insbesondere 100 %, emittiert.

Das Lichtbild 155 weist darüber hinaus einen zum ersten Flächenbereich 156 unterschiedlichen zweiten Flächenbereich 157 auf, in dem in einem Beispiel ebenfalls nur ein Lichtkegel 136 vorhanden ist. In Richtung der Längsgeometrie dieses Lichtbilds 155 betrachtet ist zwischen dem ersten Flächenbereich 156 und dem zweiten Flächenbereich 157 ein Übergangsbereich 158 gebildet. In diesem Übergangsbereich 158 sind im Ausführungsbeispiel zwei Lichtkegel 136 überlappend. Dies bedeutet, dass die Anzahl von überlappenden Lichtkegeln 136 in diesem Übergangsbereich 158 kleiner ist als im ersten Flächenbereich 156, jedoch größer ist als in dem zweiten Flächenbereich 157. Insbesondere können bei einer derartigen Ausgestaltung alle Leuchtelemente 125-1 bis 125-5 dahingehend betrieben werden, dass das Licht 127 jeweils mit einem gleichen Helligkeitswert, insbesondere 100 %, emittiert wird. Es kann jedoch auch eine individuelle Variation erfolgen, sodass die Lichtemission mit einem Wert kleiner 100 % erfolgt. Dies kann insbesondere bei den endseitigen beziehungsweise randseitigen Leuchtelementen 125-1 und125-5 erfolgen. Im gezeigten Ausführungsbeispiel sind die weiteren Leuchtelemente 125-6 und 125-7 beispielhaft deaktiviert. Das Lichtbild 125 kann als statisches Lichtbild angezeigt werden. Es kann jedoch auch als dynamisches Bild angezeigt werden und im Hinblick auf seine Größe dynamisch anwachsend dargestellt werden. Dies kann dahingehend erfolgen, dass das Aktivieren der Leuchtelemente 125-1 bis 125-7 zeitlich sukzessive erfolgt und/oder der Prozentwert der Helligkeit, mit welchem Licht 127 von zumindest einigen dieser Leuchtelemente 125-1 bis 125-7 emittiert wird, verändert wird, insbesondere erhöht wird. Beispielsweise kann dies bei einem dynamischen anwachsenden Lichtbild 155 dahingehend erfolgen, dass jeweils das dann bei dem Anwachsen randseitige Leuchtelement in der Helligkeit, mit welcher das Licht 127 emittiert wird, erhöht wird. Ein derartiges zeitlich definiertes nach oben Dimmen ermöglicht die optische Anzeige des dynamischen größenmäßigen Anwachsens des Lichtbilds 155 ganz besonders.

In der Darstellung in Fig. 3 ist zum weiteren Darstellen eines Beispiels ein Endbereich 159 gezeigt. In diesem Endbereich 159 sind im Ausführungsbeispiel zwei Lichtkegel 136 überlappend, sodass die Lichtintensität in diesem Endbereich 159 kleiner ist als in dem ersten Flächenbereich 156. In diesem Ausführungsbeispiel ist die Lichtintensität in diesem Endbereich 159 gleich der Lichtintensität im Übergangsbereich 158. Dies ist insbesondere dann der Fall, wenn der prozentuale Helligkeitswert, mit welchem Licht 127 durch die endseitigen Leuchtelemente 125-1 und 125-5 emittiert wird, gleich ist und/oder die prozentualen Helligkeitswerte, mit welchen Licht 127 durch die benachbarten Leuchtelemente 125-2 und 125-4 emittiert wird, gleich ist. Insbesondere wird dieses Ergebnis der Lichtintensität dann erreicht, wenn die Summe der Helligkeiten, mit welchen Licht 127 durch die Leuchtelemente 125-1 und 125-2 erzeugt wird, gleich der Summe der Helligkeiten ist, mit welchen Licht 127 durch die Leuchtelemente 125-4 und 125-5 emittiert wird.

Zusätzlich oder anstatt dazu kann die individuelle Lichtintensität auch bei dem Leuchtelement 125-3 individuell eingestellt werden.

Wie anhand der mehreren Beispiele, wie sie zu Fig. 3 erläutert wurden, erkennbar ist, kann durch die jeweilige zonale Festlegung der individuellen Anzahl an überlappenden Lichtkegeln 136 und/oder durch die jeweils individuelle prozentuale Einstellung des Helligkeitswerts des emittierten Lichts 127 ein sehr individuelles Lichtbild 155 mit vielfältigsten Lichtintensitätszonen erzeugt werden, sodass im Gesamten ein Lichtbild 155 mit variierenden Lichtintensitäten gegeben ist. Der Übergang zwischen den Lichtintensitäten ist dann insbesondere immer sehr homogen erzeugbar, sodass scharfe Lichtkanten und schroffe Lichtintensitätsschwellen vermieden werden können.

In einem weiteren Beispiel gemäß Fig. 3 kann vorgesehen sein, dass dann, wenn beispielsweise auch noch zumindest das Leuchtelement 125-6 aktiviert wird, sich der Übergangsbereich 158 länger ausbildet, indem dann im gezeigten Beispiel zwei Lichtkegel 136 überlappen. Bei diesem Ausführungsbeispiel würde sich dann ein auch randseitiger zweiter Flächenbereich 157' ergeben, in dem nur ein Lichtkegel 136 vorhanden ist.

Insbesondere ist es auch möglich, dass ein jeweils randseitiges Leuchtelement, welches beim dynamischen Aufbau des Lichtbilds 155 bei einem jeweils gegebenen Zeitpunkt das endseitige Leuchtelement bildet und dann im Nachfolgenden zur weiteren dynamischen Größenerzeugung des Lichtbilds 155 aktiviert wird, beim Aktivieren über eine gewisse Zeitspanne hochgedimmt wird. Ein abruptes Einschalten und sofortiges Einstellen des gewünschten Helligkeitsendwerts, mit welchem das Licht 127 von diesem Leuchtelement emittiert wird, ist dann nicht vorgesehen.

Dieses Hochdimmen eines Leuchtelements kann auch für mehrere nacheinanderfolgende Leuchtelemente im definierten zeitlichen Versatz zueinander erfolgen.

In Fig. 4a ist ein Beispiel eines Lichtbilds 155 gezeigt, welches hier als Lichtbalken dargestellt ist. Es sind hier die jeweiligen Abschnitte für die oben genannten Beispiele zu Fig. 3 gezeigt. Der erste Flächenbereich 156 weist hier eine beispielhaft dargestellte erste Lichtintensität 160 auf. Der zweite Flächenbereich 157 ist mit einer dazu reduzierten zweiten Lichtintensität 161 gezeigt. Der Übergangsbereich 158 ist mit einer Lichtintensität 162 gezeigt, die zwischen der Lichtintensität 160 und der Lichtintensität 161 liegt.

Bei dem Beispiel in Fig. 4a ist ein Lichtbild 155 dargestellt, welches nicht oder noch nicht die vollständige Größe, wie sie maximal gebildet werden kann, erzeugt ist. Dies kann beispielsweise deswegen der Fall sein, dass das Lichtbild 155 in der gezeigten Größe ausreichend ist und bei dieser Ausgestaltung statisch dann angezeigt wird.

In Fig. 4b ist ein weiteres Beispiel eines als Lichtbalken ausgebildeten Lichtbilds 155 der Anzeigeeinrichtung 117 gezeigt. Bei dieser Ausführung ist gemäß einem zu Fig. 3 bereits erläuterten Beispiel der Übergangsbereich 158' erzeugbar, welcher hier längenmäßig größer ist.

In Fig. 5 sind mehrere, nicht abschließend zu verstehende Beispiele von Lichtbildern 155 gezeigt. Ein Lichtbild 155 kann beispielsweise ein geschlossener Kreis sein. Ein Lichtbild 155 kann jedoch auch eine gekrümmte Linie beziehungsweise ein gekrümmter Lichtbalken sein, wie dies durch die beiden rechten Darstellungen in Fig. 5 beispielhaft gezeigt ist.

In Fig. 6 ist in einer vereinfachten Darstellung ein Diagramm gezeigt, bei welchem ein prozentualer Helligkeitswert in Abhängigkeit von der Zeit für verschiedene Leuchtelemente 125-1 bis 125-6 gezeigt ist. Bei dieser Ausführung ist vorgesehen, dass beim Aktivieren eines Leuchtelements 125-1 bis 125-6 der prozentuale Helligkeitswert über ein vorgegebenes Zeitintervall von 0 % auf 100 % erhöht wird. Wie bei dem Beispiel in Fig. 6 zu erkennen ist, wird ein in der Reihenfolge nachfolgendes Leuchtelement erst dann aktiviert, wenn das vorhergehende Leuchtelement den Helligkeitswert von 100 % erreicht hat.

Bei einem erfindungsgemäßen Ausführungsbeispiel gemäß Fig. 7, in dem ein entsprechendes Diagramm wie in Fig. 6 gezeigt ist, ist im Unterschied zu der Darstellung in Fig. 6 vorgesehen, dass dann, wenn beispielsweise ein Leuchtelement beim Ändern des Helligkeitswerts einen Helligkeitsschwellwert erreicht, der kleiner 100 % ist, bereits das nächste Leuchtelement aktiviert wird. Im Beispiel ist hier vorgesehen, dass zu einem Zeitpunkt, zu dem beispielsweise das Leuchtelement 125-1 50 % der Helligkeit erreicht hat, bereits das Aktivieren des nachfolgenden Leuchtelements 125-2 erfolgt. Sukzessive ist bei diesem Beispiel im weiteren zeitlichen Verlauf dann vorgesehen, dass das jeweils nachfolgende Leuchtelement 125-3, 125-4, 125-5 und 125-6 jeweils zu einem Zeitpunkt aktiviert wird, wenn das vorhergehende Leuchtelement einen Helligkeitsschwellwert, insbesondere beispielsweise Helligkeitswert von 50 %, erreicht hat. Dieser Helligkeitsschwellwert, zu welchem dann ein nachfolgendes Leuchtelement aktiviert wird, kann jedoch auch unterschiedlich zu 50 % sein.

Alle in Verbindung mit einzelnen Ausführungsformen der Erfindung erläuterten und gezeigten Merkmale können in unterschiedlicher Kombination in dem erfindungsgemäßen Gegenstand vorgesehen sein, um gleichzeitig deren vorteilhafte Wirkungen zu realisieren. Der Schutzbereich der vorliegenden Erfindung ist durch die Ansprüche gegeben und wird durch die in der Beschreibung erläuterten oder den Figuren gezeigten Merkmale nicht beschränkt.

### Bezugszeichenliste

- 100: Haushaltsgerät
- 100-1: Wäschepflegegerät
- 101: Vorratsbehälter
- 103: Gerätetür
- 105: Geräteöffnung
- 107: Gerätewandung
- 109: Innenbereich
- 111: Außenbereich
- 113: Vorderseite
- 115: Bedienelement
- 117: Anzeigeeinrichtung
- 119: Anzeigenvorderseite der Anzeigeeinrichtung
- 121: Leuchtfläche der Anzeigeeinrichtung
- 123: Rückseite der Anzeigeeinrichtung
- 125-1: Leuchtelement
- 125-2: Leuchtelement
- 125-3: Leuchtelement
- 125-4: Leuchtelement
- 125-5: Leuchtelement
- 125-6: Leuchtelement
- 125-7: Leuchtelement
- 127: Licht
- 129: Leuchtbereich
- 129-1: Erster Leuchtbereich
- 129-2: Zweiter Leuchtbereich
- 129-3: Dritter Leuchtbereich
- 131: Trennwand
- 133: Trennwandende
- 135: Überlappungsbereich
- 136: Lichtkegel
- 137: Kegelspitze
- 139: Kegelgrundfläche
- 141: Flächeninnenseite
- 143: Streuelement
- 144: Streuelementinnenseite
- 145: Öffnungswinkel des Lichtkegels
- 147-1: Erster Trennwandendabstand
- 147-2: Zweiter Trennwandendabstand
- 148: Trennwandlänge
- 149: Seitlicher Trennwandabstand
- 151: Leuchtelementabstand
- 152: Streuelementinnenseitenabstand
- 153: Abstrahlwinkel des Leuchtelements
- 155: Lichtbild
- 156: erster Flächenbereich
- 157: zweite Flächenbereich
- 157': zweiter Flächenbereich
- 158: Übergangsbereich
- 158': Übergangsbereich
- 159: Endbereich
- 160: erste Lichtintensität
- 161: zweite Lichtintensität
- 162: Lichtintensität
- 163: Steuereinheit

## Patentansprüche

1. Haushaltsgerät (100) mit einer Gerätewandung (107), und einer Anzeigeeinrichtung (117) zum Anzeigen eines Betriebswertes des Haushaltsgeräts (100), wobei die Anzeigeeinrichtung (117) an der Gerätewandung (107) angeordnet ist, wobei an einer Anzeigenvorderseite (119) der Anzeigeeinrichtung (117) eine einem Außenbereich (111) des Haushaltsgeräts (100) zugewandte Leuchtfläche (121) angeordnet ist,
wobei die Anzeigeeinrichtung (117) eine Mehrzahl von nebeneinander angeordneten und durch Trennwände (131) voneinander abgegrenzten Leuchtbereichen (129, 129-1, 129-2, 129-3) aufweist, wobei an einer Rückseite (123) der Anzeigeeinrichtung (117) in jedem Leuchtbereich (129, 129-1, 129-2, 129-3) jeweils ein einziges Leuchtelement (125-1, 125-2, 125-3, 125-4, 125-5, 125-6, 125-7) angeordnet und ausgebildet ist, Licht (127) in Richtung der Leuchtfläche (121) abzustrahlen,
wobei sich die Trennwände (131) abschnittsweise von der Rückseite (123) der Anzeigeeinrichtung (117) in Richtung der Leuchtfläche (121) erstrecken, wobei jeweils benachbarte Trennwände (131) einen Lichtkegel (136) des abgestrahlten Lichts begrenzen,
wobei die Trennwände (131) jeweils ein Trennwandende (133) aufweisen, welches von der Leuchtfläche (121) beabstandet ist, wobei zwischen dem jeweiligen Trennwandende (133) und der Leuchtfläche (121) jeweils ein Überlappungsbereich (135) angeordnet ist,
wobei in dem jeweiligen Überlappungsbereich (135) jeweils benachbarte Lichtkegel (136) überlappen, um eine gleichmäßige Beleuchtung der Leuchtfläche (121) sicherzustellen, wobei
durch die Lichtkegel (136) ein Lichtbild (155) erzeugt ist, welches einen ersten Flächenbereich (156) an der Leuchtfläche (121) mit einer ersten Lichtintensität (160) größer Null aufweist, und zumindest einen zweiten Flächenbereich (157, 157') an der Leuchtfläche (121) aufweist, welcher eine zur ersten Lichtintensität (160) unterschiedliche zweite Lichtintensität (161) größer Null aufweist, wobei ein optischer Übergangsbereich (158, 158') zwischen dem ersten Flächenbereich (156) und dem zweiten Flächenbereich (157, 157') ausgebildet ist, in dem die Lichtintensität (162) zwischen der ersten Lichtintensität (160) und der zweiten Lichtintensität (161) liegt, so dass das Lichtbild (155) mit einer homogenen Lichtintensitätsveränderung zwischen der ersten und der zweiten Lichtintensität (160, 161) angezeigt ist,
**dadurch gekennzeichnet, dass**
in dem ersten Flächenbereich (156) zumindest drei Lichtkegel (136) überlappen, und in dem Übergangsbereich (158, 158') die Anzahl der überlappenden Lichtkegel (136) kleiner der Anzahl der überlappenden Lichtkegel (136) in dem ersten Flächenbereich (156) ist und größer der Anzahl der überlappenden Lichtkegel (136) in dem zweiten Flächenbereich (157, 157') ist, wobei
das Haushaltsgerät (100) eine Steuereinheit (163) aufweist, mit welcher die Helligkeit eines Leuchtelements (125) dimmbar ist, derart, dass dann, wenn ein Leuchtelement (125-1, 125-2, 125-3, 125-4, 125-5, 125-6, 125-7) beim Ändern des Helligkeitswerts einen Helligkeitsschwellwert erreicht, der kleiner als 100 % ist, bereits das nächste Leuchtelement (125-1, 125-2, 125-3, 125-4, 125-5, 125-6, 125-7) aktiviert wird.

2. Haushaltsgerät (100) nach Anspruch 1, **dadurch gekennzeichnet, dass** die Trennwände (131) derart angeordnet sind, dass die Anzahl von überlappenden Lichtkegeln (136) in dem ersten Flächenbereich (156) größer ist, als in dem zweiten Flächenbereich (157, 157').

3. Haushaltsgerät (100) nach einem der vorhergehenden Ansprüche, **dadurch gekennzeichnet, dass** das Haushaltsgerät (100) eine Steuereinheit (163) aufweist, mit welcher die Helligkeit eines Leuchtelements (125) zwischen 0% und 100% dimmbar ist.

4. Haushaltsgerät (100) nach einem der vorhergehenden Ansprüche, **dadurch gekennzeichnet, dass** das Lichtbild (155) als statisches Lichtbild mit den unterschiedlichen Lichtintensitäten (160, 161, 162) in den Flächenbereichen (156, 157, 157') und dem Übergangsbereich (158, 158') angezeigt ist.

5. Haushaltsgerät (100) nach einem der vorhergehenden Ansprüche 1 bis 4, **dadurch gekennzeichnet, dass** beim optisch dynamischen Aufbau des Lichtbilds (155) bis zu seiner endgültigen Größe ein wandernder Endbereich erzeugt ist, der den zweiten Flächenbereich (157, 157') bildet.

6. Haushaltsgerät (100) nach einem der vorhergehenden Ansprüche, **dadurch gekennzeichnet, dass** die erste Lichtintensität (160) größer ist, als die zweite Lichtintensität (161).

7. Haushaltsgerät (100) nach einem der vorhergehenden Ansprüche, **dadurch gekennzeichnet, dass** der jeweilige Lichtkegel (136) eine Kegelspitze (137) aufweist, welcher an dem Leuchtelement (125) angeordnet ist, und dass der jeweilige Lichtkegel (136) eine Kegelgrundfläche (139) aufweist, welche an der Leuchtfläche (121) angeordnet ist, wobei sich in dem jeweiligen Überlappungsbereich (135) die Kegelgrundflächen (139) jeweils benachbarter Lichtkegel (136) überlappen.

8. Haushaltsgerät (100) nach einem der vorhergehenden Ansprüche, **dadurch gekennzeichnet, dass** das jeweilige Trennwandende (133) durch einen ersten Trennwandendabstand (147-1) von der Leuchtfläche (121) beabstandet ist, wobei ein durch die Trennwände (131) begrenzter Öffnungswinkel (145) des jeweiligen Lichtkegels (136) in Abhängigkeit des jeweiligen ersten Trennwandendabstandes (147-1) bestimmt ist und/oder jeweils benachbarte Trennwände (131) durch einen seitlichen Trennwandabstand (149) voneinander beabstandet angeordnet sind, wobei ein durch die Trennwände (131) begrenzter Öffnungswinkel (145) des jeweiligen Lichtkegels (136) in Abhängigkeit des jeweiligen seitlichen Trennwandabstandes (149) bestimmt ist.

9. Haushaltsgerät (100) nach einem der vorangehenden Ansprüche, **dadurch gekennzeichnet, dass** die jeweiligen Leuchtelemente (125) von der Leuchtfläche (121) durch einen Leuchtelementabstand (151) beabstandet angeordnet sind, wobei ein durch die Trennwände (131) begrenzter Öffnungswinkel (145) des jeweiligen Lichtkegels (136) in Abhängigkeit des jeweiligen Leuchtelementabstandes (151) bestimmt ist.

10. Haushaltsgerät (100) nach einem der vorangehenden Ansprüche, **dadurch gekennzeichnet, dass** die Anzeigeeinrichtung (117) ein Streuelement (143) aufweist, welches auf einer dem Außenbereich (111) des Haushaltsgeräts (100) abgewandten Flächeninnenseite (141) der Leuchtfläche (121) angeordnet ist, wobei das Streuelement (143) ausgebildet ist, auf das Streuelement (143) auftreffendes Licht (127) zu streuen, um eine diffuse Beleuchtung des Außenbereichs (111) des Haushaltsgeräts (100) durch die Leuchtfläche (121) sicherzustellen.

11. Verfahren zum Betreiben eines Haushaltsgerät (100), welches nach einem der vorhergehenden Ansprüche 1 bis 10 ausgebildet ist, bei welchem ein Lichtbild (155) erzeugt wird, bei welchem ein erster Flächenbereich (156) an der Leuchtfläche (129) mit einer ersten Lichtintensität (160) größer Null erzeugt wird, und zumindest ein zweiter Flächenbereich (157, 157') an der Leuchtfläche (129) erzeugt wird, welcher mit einer zur ersten Lichtintensität (160) unterschiedlichen zweiten Lichtintensität (161) größer Null erzeugt wird, wobei ein optischer Übergangsbereich (158, 158') zwischen dem ersten Flächenbereich (156) und dem zweiten Flächenbereich (157, 157') erzeugt wird, in dem die Lichtintensität (162) mit einem Wert zwischen der ersten Lichtintensität (160) und der zweiten Lichtintensität (161) erzeugt wird, so dass das Lichtbild (155) mit einer homogenen Lichtintensitätsveränderung zwischen der ersten und der zweiten Lichtintensität (160, 161) angezeigt wird, **dadurch gekennzeichnet, dass**
in dem ersten Flächenbereich (156) zumindest
drei Lichtkegel (136) überlappend erzeugt werden, und in dem Übergangsbereich (158, 158') die Anzahl der überlappenden Lichtkegel (136) kleiner der Anzahl der überlappenden Lichtkegel (136) in dem ersten Flächenbereich (156) eingestellt wird und größer der Anzahl der überlappenden Lichtkegel (136) in dem zweiten Flächenbereich (157, 157') eingestellt wird wobei die Helligkeit eines Leuchtelements (125) mit einer Steuereinheit (163) des Haushaltsgeräts (100) gedimmt wird, derart, dass dann, wenn ein Leuchtelement (125-1, 125-2, 125-3, 125-4, 125-5, 125-6, 125-7) beim Ändern des Helligkeitswerts einen Helligkeitsschwellwert erreicht, der kleiner als 100 % ist, bereits das nächste Leuchtelement (125-1, 125-2, 125-3, 125-4, 125-5, 125-6, 125-7) aktiviert wird.

12. Verfahren nach Anspruch 11, **dadurch gekennzeichnet, dass** das Lichtbild (155) als statischer Lichtbalken erzeugt wird, der an zumindest einem Endbereich mit dem zweiten Flächenbereich (157, 157') erzeugt wird.

13. Verfahren nach Anspruch 12, **dadurch gekennzeichnet, dass** das Lichtbild (155) in seiner Größe dynamisch wachsend erzeugt wird, und beim optisch dynamischen Aufbau des Lichtbilds (155) bis zu seiner endgültigen Größe ein wandernder Endbereich erzeugt wird, der den zweiten Flächenbereich (157, 157') bildet.

## Claims

1. Household appliance (100) with an appliance wall (107) and a display facility (117) for displaying an operating value of the household appliance (100), wherein the display facility (117) is arranged on the appliance wall (107), wherein a lighting surface (121) facing an outer region (111) of the household appliance (100) is arranged on a display front side (119) of the display facilty (117),
wherein the display facility (117) has a plurality of lighting regions (129, 129-1, 129-2, 129-3) arranged adjacent to one another and delimited from one another by means of separating walls (131), wherein a single lighting element (125-1, 125-2, 125-3, 125-4, 125-5, 125-6, 125-7) is arranged on a rear side (123) of the display facility (117) in each lighting region (129, 129-1, 129-2, 129-3) and is embodied to radiate light (127) in the direction of the lighting surface (121),
wherein the separating walls (131) extend in sections from the rear side (123) of the display facility (117) in the direction of the lighting surface (121), wherein in each case adjacent separating walls (131) bound a light cone (136) of the radiated light,
wherein the separating walls (131) each have a separating wall end (133), which is at a distance from the lighting surface (121), wherein in each case an overlapping region (135) is arranged between the respective separating wall end (133) and the lighting surface (121), wherein
in the respective overlapping region (135), in each case adjacent light cones (136) overlap in order to ensure a uniform illumination of the lighting surface (121), wherein
a light image (155) is generated by means of the light cone (136), said light image having a first surface area (156) on the lighting surface (121) with a first light intensity (160) of greater than zero and at least one second surface area (157, 157') on the lighting surface (121) which has a second light intensity (161), which differs from the first light intensity (160), of greater than zero, wherein a visual transition region (158, 158') is embodied between the first surface area (156) and the second surface area (157, 157'), in which the light intensity (162) lies between the first light intensity (160) and the second light intensity (161) so that the light image (155) with a homogenous light intensity change is displayed between the first and the second light intensity (160, 161),
**characterised in that**
in the first surface area (156) at least three light cones (136) overlap, and in the transition region (158, 158') the number of overlapping light cones (136) is smaller than the number of overlapping light cones (136) in the first surface area (156) and is larger than the number of overlapping light cones (136) in the second surface area (157, 157'),
wherein
the household appliance (100) has a control unit (163) with which the brightness of a lighting element (125) can be dimmed such that when a lighting element (125-1, 125-2, 125-3, 125-4, 125-5, 125-6, 125-7) reaches a brightness threshold value, which is smaller than 100%, when the brightness value is changed, the next lighting element (125-1, 125-2, 125-3, 125-4, 125-5, 125-6, 125-7) is already activated.

2. Household appliance (100) according to claim 1, **characterised in that** the separating walls (131) are arranged so that the number of overlapping light cones (136) in the first surface area (156) is greater than in the second surface area (157, 157').

3. Household appliance (100) according to one of the preceding claims, **characterised in that** the household appliance (100) has a control unit (163), with which the brightness of a lighting element (125) can be dimmed between 0% and 100%.

4. Household appliance (100) according to one of the preceding claims, **characterised in that** the light image (155) is displayed as a static light image with the different light intensities (160, 161, 162) in the surface areas (156, 157, 157') and the transition region (158, 158').

5. Household appliance (100) according to one of the preceding claims 1 to 4, **characterised in that** with a visually dynamic structure of the light image (155) up to its final size, a shifting end region is generated which forms the second surface region (157, 157').

6. Household appliance (100) according to one of the preceding claims, **characterised in that** the first light intensity (160) is greater than the second light intensity (161).

7. Household appliance (100) according to one of the preceding claims, **characterised in that** the respective light cone (136) has an apex (137) which is arranged on the lighting element (125) and that the respective light cone (136) has a cone base (139) which is arranged on the lighting surface (121), wherein the cone base (139) of adjacent light cones (136) in each case overlap in the respective overlapping region (135).

8. Household appliance (100) according to one of the preceding claims, **characterised in that** the respective separating wall end (133) is at a distance from the lighting surface (121) by means of a first separating wall end (147-1), wherein an opening angle (145) of the respective light cone (136) which is bound by the separating walls (131) is determined as a function of the respective first separating wall end distance (147-1) and/or in each case adjacent separating walls (131) are arranged at a distance from one another by means of a lateral separating wall distance (149), wherein an opening angle (145) of the respective light cone (136) which is bound by the separating walls (131) is determined as a function of the respective lateral separating wall distance (149).

9. Household appliance (100) according to one of the preceding claims, **characterised in that** the respective lighting element (125) is arranged at a distance from the lighting surface (121) by means of a lighting element distance (151), wherein an opening angle (145) of the respective light cone (136) which is bound by the separating walls (131) is determined as a function of the respective lighting element distance (151).

10. Household appliance (100) according to one of the preceding claims, **characterised in that** the display facility (117) has a scatter element (143), which is arranged on a surface interior (141) of the lighting surface (121) which faces away from the outer region (111) of the household appliance (100), wherein the scatter element (143) is embodied to scatter light impinging on to the scatter element (143), in order to ensure a diffuse illumination of the outer region (11) of the household appliance (100) by means of the lighting surface (121).

11. Method for operating a household appliance (100) which is embodied according to one of the preceding claims 1 to 10, in which a light image (155) is generated, in which a first surface area (156) on the lighting surface (129) is produced with a first light intensity (160) of greater than zero and at least one second surface area (157, 157') is produced on the lighting surface (129), which is produced with a second light intensity (161), which differs from the first light intensity (160), of greater than zero, wherein a visual transition region (158, 158') is produced between the first surface area (156) and the second surface area (157, 157'), in which the light intensity (162) is produced with a value between the first light intensity (160) and the second light intensity (161) so that the light image (155) with a homogenous light intensity change is shown between the first and the second light intensity (160, 161), **characterised in that**
in the first surface area (156) at least three light cones (136) are produced so as to overlap, and in the transition region (158, 158') the number of overlapping light cones (136) is set smaller than the number of overlapping light cones (136) in the first surface area (156) and is set larger than the number of overlapping light cones (136) in the second surface area (157, 157'), wherein the brightness of a lighting element (125) is dimmed with a control unit (163) of the household appliance (100) such that when a lighting element (125-1, 125-2, 125-3, 125-4, 125-5, 125-6, 125-7) reaches a brightness threshold, which is less than 100%, when the brightness value changes, the next lighting element (125-1, 125-2, 125-3, 125-4, 125-5, 125-6, 125-7) is already activated.

12. Method according to claim 11, **characterised in that** the light image (155) is produced as a static light bar, which is produced on at least one end region with the second surface area (157, 157').

13. Method according to claim 12, **characterised in that** the light image (155) is produced to grow dynamically in terms of size and with a visually dynamic structure of the light image (155) up to its final size, a shifting end region is produced which forms the second surface area (157, 157').

## Revendications

1. Appareil électroménager (100) qui comprend une paroi d'appareil (107) et un mécanisme d'affichage (117) destiné à afficher une valeur de service de l'appareil électroménager (100) ; dans lequel le mécanisme d'affichage (117) est disposé contre la paroi d'appareil (107) ; dans lequel, contre un côté avant d'affichage (119) du mécanisme d'affichage (117), est disposée une surface d'éclairage (121) qui est orientée dans la direction d'une zone externe (111) de l'appareil électroménager (100) ;
dans lequel le mécanisme d'affichage (117) présente une multitude de zones d'éclairage (129, 129-1, 129-2, 129-3) disposées les unes à côté des autres et délimitées les unes par rapport aux autres par des parois de séparation (131) ; dans lequel, contre un côté arrière (123) du mécanisme d'affichage (117), dans chaque zone d'éclairage (129, 129-1, 129-2, 129-3), est disposé respectivement un élément d'éclairage unique (125-1, 125-2, 125-3, 125-4, 125-5, 125-6, 125-7) et est réalisé pour émettre de la lumière (127) dans la direction de la surface d'éclairage (121) ;
dans lequel les parois de séparation (131) s'étendent, par tronçons, à partir du côté arrière (123) du mécanisme d'affichage (117) dans la direction de la surface d'éclairage (121) ; dans lequel des parois de séparation (131) respectivement voisines délimitent un cône de lumière (136) de la lumière qui est émise ;
dans lequel les parois de séparation (131) présentent respectivement une extrémité de paroi de séparation (133) qui est disposée à distance de la surface d'éclairage (121) ; dans lequel, entre l'extrémité de paroi de séparation respective (133) et la surface d'éclairage (121), est disposée respectivement une zone de chevauchement (135) ;
dans lequel, dans la zone de chevauchement respective (135), des cônes de lumière (136) respectivement voisins se chevauchent dans le but de garantir un éclairage uniforme de la surface d'éclairage (121) ;
dans lequel, par l'intermédiaire des cônes de lumière (136), on obtient une image lumineuse (155) qui présente une première zone de surface (156), contre la surface d'éclairage (121), qui présente une première intensité de lumière (160) supérieure à zéro et au moins une deuxième zone de surface (157, 157') contre la surface d'éclairage (121) qui présente une deuxième intensité de lumière (161) supérieure à zéro, qui est différente de la première intensité de lumière (160) ; dans lequel une zone de transition optique (158, 158') est réalisée entre la première zone de surface (156) et la deuxième zone de surface (157, 157'), dans laquelle l'intensité de lumière (162) se situe entre la première intensité de lumière (160) et la deuxième intensité de lumière (161), d'une manière telle que l'image lumineuse (155) vient s'afficher avec une modification homogène de l'intensité de la lumière entre la première et la deuxième intensité de lumière (160, 161) ;
**caractérisé en ce que**
dans la première zone de surface (156) au moins trois cônes de lumière (136) se chevauchent et dans la zone de transition (158, 158') le nombre des cônes de lumière (136) qui se chevauchent est inférieur au nombre des cônes de lumière (136) qui se chevauchent dans la première zone de surface (156) et est supérieur au nombre des cônes de lumière (136) qui se chevauchent dans la deuxième zone de surface (157, 157') ;
dans lequel l'appareil électroménager (100) présente une unité de commande (163) avec laquelle on peut atténuer la clarté d'un élément d'éclairage (125) d'une manière telle que lorsqu'un élément d'éclairage (125-1, 125-2, 125-3, 125-4, 125-5, 125-6, 125-7), lors de la modification de la valeur de clarté, atteint une valeur seuil de clarté qui est inférieure à 100 %, déjà l'élément d'éclairage suivant (125-1, 125-2, 125-3, 125-4, 125-5, 125-6, 125-7) est activé.

2. Appareil électroménager (100) selon la revendication 1, **caractérisé en ce que** les parois de séparation (131) sont disposées d'une manière telle que le nombre de cônes de lumière (136) qui se chevauchent dans la première zone de surface (156) est supérieur à celui en vigueur dans la deuxième zone de surface (157, 157').

3. Appareil électroménager (100) selon l'une quelconque des revendications précédentes, **caractérisé en ce que** l'appareil électroménager (100) présente une unité de commande (163) avec laquelle on peut atténuer la clarté d'un élément d'éclairage (125) entre 0 % et 100 %.

4. Appareil électroménager (100) selon l'une quelconque des revendications précédentes, **caractérisé en ce que** l'image lumineuse (155) est affichée sous la forme d'une image lumineuse statique avec les intensités de lumière différentes (160, 161, 162) dans les zones de surface (156, 157, 157') et dans la zone de transition (158, 158').

5. Appareil électroménager (100) selon l'une quelconque des revendications précédentes 1 à 4, **caractérisé en ce que**, au cours de l'élaboration dynamique, du point de vue optique, de l'image lumineuse (155) jusqu'à sa dimension définitive, on génère une zone terminale migratoire qui forme la deuxième zone de surface (157, 157').

6. Appareil électroménager (100) selon l'une quelconque des revendications précédentes, **caractérisé en ce que** la première intensité de lumière (160) est supérieure à la deuxième intensité de lumière (161).

7. Appareil électroménager (100) selon l'une quelconque des revendications précédentes, **caractérisé en ce que** le cône de lumière respectif (136) présente une pointe de cône (137) qui est disposée contre l'élément d'éclairage (125), et **en ce que** le cône de lumière respectif (136) présente une surface de base d'un cône (139) qui est disposée contre la surface d'éclairage (121) ; dans lequel les surfaces de base (139) des cônes de lumière (136) respectivement voisins se chevauchent dans la zone de chevauchement respective (135).

8. Appareil électroménager (100) selon l'une quelconque des revendications précédentes, **caractérisé en ce que** les extrémités des parois de séparation respectives (133) sont distantes de la surface d'éclairage (121) d'une première distance (147-1) entre les extrémités de parois de séparation; dans lequel un angle d'ouverture (145) du cône de lumière respectif (136), qui est délimité par les parois de séparation (131), est déterminé en fonction de la première distance (147-1) entre les extrémités de parois de séparation respectives et/ou des parois de séparation (131) respectivement voisines sont distantes les unes des autres, d'une distance latérale (149) entre les parois de séparation; dans lequel un angle d'ouverture (145) du cône de lumière respectif (136), qui est délimité par les parois de séparation (131), est déterminé en fonction de la distance latérale (149) respective entre les parois de séparation.

9. Appareil électroménager (100) selon l'une quelconque des revendications précédentes, **caractérisé en ce que** les éléments d'éclairage respectif (125) sont disposées à distance de la surface d'éclairage (121) d'une distance (151) entre les éléments d'éclairage; dans lequel un angle d'ouverture (145) du cône de lumière respectif (136), qui est délimité par les parois de séparation (131), est déterminée en fonction de la distance (151) respective entre les éléments d'éclairage.

10. Appareil électroménager (100) selon l'une quelconque des revendications précédentes, **caractérisé en ce que** le mécanisme d'affichage (117) présente un élément diffuseur (143) qui est disposé sur un côté interne superficiel (141) de la surface d'éclairage (121) qui se détourne de la zone externe (111) de l'appareil électroménager (100) ; dans lequel l'élément de diffuseur (143) est réalisé afin de diffuser la lumière (127) qui heurte l'élément (143) de diffuseur (143) dans le but de garantir un éclairage diffus de la zone externe (111) de l'appareil électroménager (100) par l'intermédiaire de la surface d'éclairage (121).

11. Procédé destiné à l'exploitation d'un appareil électroménager (100) qui est réalisé selon l'une quelconque des revendications précédentes 1 à 10, dans lequel : on génère une image lumineuse (155) ; dans lequel on génère une première zone de surface (156) sur la surface d'éclairage (129) avec une première intensité de lumière (160) qui est supérieure à zéro, et au moins une deuxième zone de surface (157, 157') sur la surface d'éclairage (129) que l'on génère avec une deuxième intensité de lumière (161) supérieure à zéro, qui est différente de la première intensité de lumière (160) ; dans lequel on génère une zone de transition (158, 158') entre la première zone de surface (156) et la deuxième zone de surface (157, 157') ; dans lequel on génère l'intensité de lumière (162) avec une valeur qui se situe entre la première intensité de lumière (160) et la deuxième intensité de lumière (161), d'une manière telle que l'image lumineuse (155) s'affiche avec une modification homogène de l'intensité de lumière entre la première et la deuxième intensité de lumière (160, 161), **caractérisé en ce que** l'on génère, dans la première zone de surface (156), au moins trois cônes de lumière (136) qui se chevauchent, et on règle, dans la zone de transition (158, 158'), un nombre de cônes de lumière (136) qui se chevauchent qui est inférieur au nombre des cônes de lumière (136) qui se chevauchent dans la première zone de surface (156) et qui est supérieur au nombre des cônes de lumière (136) qui se chevauchent dans la deuxième zone de surface (157, 157') ;
dans lequel on atténue la clarté d'un élément d'éclairage (125) avec une unité de commande (163) de l'appareil électroménager (100), d'une manière telle que, au moment où un élément d'éclairage (125-1, 125-2, 125-3, 125-4, 125-5, 125-6, 125-7), lors de la modification de la valeur de clarté, atteint une valeur seuil de clarté qui est inférieure à 100 %, l'élément d'éclairage suivant (125-1, 125-2, 125-3, 125-4, 125-5, 125-6, 125-7) est déjà activé.

12. Procédé selon la revendication 11, **caractérisé en ce que** l'on génère l'image lumineuse (155) sous la forme d'une barre d'éclairage statique que l'on génère contre au moins une zone terminale, avec la deuxième zone de surface (157, 157').

13. Procédé selon la revendication 12, **caractérisé en ce que** l'on génère l'image lumineuse (155) avec une dimension qui croît d'une manière dynamique et, au cours de l'élaboration dynamique, du point de vue optique, de l'image lumineuse (155) jusqu'à sa dimension définitive, on génère une zone terminale migratoire qui forme la deuxième zone de surface (157, 157').
